# EUROPÄISCHE PATENTSCHRIFT

(11) **EP 3 597 920 B1**
(45) Veröffentlichungstag und Bekanntmachung des Hinweises auf die Patenterteilung: **06.09.2023**
(21) Anmeldenummer: 19190907.6
(22) Anmeldetag: 27.04.2015
(51) Int. Cl.: F04C 18/16, F04C 18/08, F01C 1/08, F01C 1/16

(54) **ROTORPAAR FÜR EINEN VERDICHTERBLOCK EINER SCHRAUBENMASCHINE**
ROTOR PAIR FOR A COMPRESSOR BLOCK OF A SCREW MACHINE
PAIRE DE ROTORS POUR BLOC DE COMPRESSEUR D'UNE VISSEUSE

(30) Priorität: 25.04.2014 DE 102014105882
(43) Veröffentlichungstag der Anmeldung: 22.01.2020
(62) Teilanmeldung aus: 18163593.9
(73) Patentinhaber: KAESER KOMPRESSOREN SE, 96450 Coburg (DE)
(72) Erfinder: WEIH, Gerald, 96472 Rödental (DE)
(74) Vertreter: Meissner Bolte Partnerschaft mbB

(56) Entgegenhaltungen:
- EP-A2- 0 398 675
- WO-A1-97/21926
- DE-A1- 1 428 265
- DE-A1- 2 911 415
- DE-A1- 19 539 002
- DE-C2- 2 911 415
- DE-C2- 3 230 720
- DE-C2- 19 539 002
- GB-A- 2 501 302
- JP-A- S60 216 089
- JP-A- 2007 146 659
- JP-A- 2009 243 325
- US-A- 2 622 787
- Singh P J ET AL: "Effect of Design Parameters on Oil-Flooded Screw Compressor Performance", International Compressor Engineering Conference. Paper 517, 1. Januar 1986 (1986-01-01), Seiten 71-88, XP055775194, Perdue University Gefunden im Internet: URL:http://docs.lib.purdue.edu/icec [gefunden am 2021-02-11]

## Beschreibung

Die Erfindung betrifft ein Rotorpaar für einen Verdichterblock einer Schraubenmaschine, wobei das Rotorpaar aus einem um eine erste Achse rotierenden Hauptrotor und einem um eine zweite Achse rotierenden Nebenrotor besteht nach den Merkmalen des Anspruchs 1, 9 oder 14. Weiterhin betrifft die Erfindung einen Verdichterblock mit einem entsprechenden Rotorpaar.

Schraubenmaschinen, sei es als Schraubenverdichter oder als Schraubenexpander, sind seit mehreren Jahrzehnten im praktischen Einsatz. Ausgestaltet als Schraubenverdichter haben sie in vielen Bereichen Hubkolbenverdichter als Verdichterverdrängt. Mit dem Prinzip des ineinandergreifenden Schraubenpaars lassen sich nicht nur Gase unter Aufwendung einer bestimmten Arbeitsleistung komprimieren. Die Anwendung als Vakuumpumpe eröffnet auch den Einsatz von Schraubenmaschinen zur Erzielung eines Vakuums. Schließlich kann durch das Hindurchleiten von unter Druck stehenden Gasen anders herum auch eine Arbeitsleistung erzeugt werden, so dass aus unter Druck stehenden Gasen mittels des Prinzips der Schraubenmaschine auch mechanische Energie gewonnen werden kann.

Schraubenmaschinen weisen allgemein zwei parallel zueinander angeordnete Wellen auf, auf denen einerseits ein Hauptrotor und andererseits ein Nebenrotor sitzen. Hauptrotor und Nebenrotor greifen mit entsprechender schraubenförmiger Verzahnung ineinander. Zwischen den Verzahnungen und einem Verdichtergehäuse, in dem Haupt- und Nebenrotor aufgenommen sind, wird durch die Zahnlückenvolumina ein Verdichtungsraum (Arbeitskammern) gebildet. Ausgehend von einem Ansaugbereich wird mit fortschreitender Drehung von Haupt-und Nebenrotor die Arbeitskammer zunächst geschlossen und dann kontinuierlich im Volumen verringert, so dass eine Verdichtung des Mediums eintritt. Schließlich wird bei fortschreitender Drehung die Arbeitskammer zu einem Druckfenster hin geöffnet und das Medium in das Druckfenster ausgeschoben. Durch diesen Vorgang der inneren Verdichtung unterscheiden sich als Schraubenkompressoren ausgebildete Schraubenmaschinen von Rootsgebläsen, die ohne innere Verdichtung arbeiten.

Je nach gefordertem Druckverhältnis (Verhältnis Ausgangsdruck zu Eingangsdruck) sind für eine effiziente Verdichtung unterschiedliche Zähne-Zahlverhältnisse sinnvoll.

Typische Druckverhältnisse können je nach Zähne-Zahlverhältnis zwischen 1,1 und 20 liegen, wobei das Druckverhältnis das Verhältnis von Verdichtungsenddruck zu Ansaugdruck ist. Die Verdichtung kann ein- oder mehrstufig erfolgen. Erzielbare Enddrücke können beispielsweise im Bereich 1,1 bar bis 20 bar liegen. Soweit an dieser Stelle oder nachfolgend in der vorliegenden Anmeldung auf Druckangaben in "bar" Bezug genommen wird, so beziehen sich derartige Druckangaben jeweils auf Absolutdrücke.

Schraubenmaschinen können neben der bereits erwähnten Funktion als Vakuumpumpe oder als Schraubenexpander auf unterschiedlichen Gebieten der Technik als Verdichter eingesetzt werden. Ein besonders bevorzugtes Anwendungsgebiet liegt bei der Verdichtung von Gasen, wie z.B. Luft oder inerten Gasen, (Helium, Stickstoff, ...). Es ist aber auch möglich, wenngleich dies im Speziellen baulich andere Anforderungen stellt, eine Schraubenmaschine zur Verdichtung von Kältemitteln, beispielsweise für Klimaanlagen oder Kälteanwendungen, einzusetzen. Bei der Verdichtung von Gasen gerade bei höheren Druckverhältnissen wird meist mit einer fluideingespritzten Verdichtung, insbesondere einer öleingespritzten Verdichtung gearbeitet; es ist aber auch möglich, eine Schraubenmaschine nach dem Prinzip der trockenen Verdichtung zu betreiben. Im Niederdruckbereich werden Schraubenverdichter gelegentlich auch als Schraubengebläse bezeichnet.

Es sind in den vergangenen Jahrzehnten beträchtliche Erfolge hinsichtlich der Herstellbarkeit, der Zuverlässigkeit, der Laufruhe sowie der Effizienz von Schraubenmaschinen erzielt worden. Verbesserungen bzw. Optimierungen beziehen sich dabei häufig auf Optimierungen des Wirkungsgrades in Abhängigkeit von Zähnezahl, Umschlingungswinkel und Längen-/Durchmesserverhältnis der Rotoren. Die Hinzunahme der Stirnschnitte in den Optimierungsprozess findet man erst in jüngster Zeit.

Versuche haben gezeigt, dass der Stirnschnitt der Rotoren, insbesondere der Stirnschnitt des Nebenrotors, einen wesentlichen Einfluss auf die Energieeffizienz hat. Zur Einhaltung der Verzahnungsgesetze muss der Stirnschnitt des Nebenrotors seine Entsprechung im Stirnschnitt des Hauptrotors finden. Als Stirnschnitt wird hierbei das Profil des Rotors in einer zur Achse des Rotors senkrechten Ebene bezeichnet. Aus dem Stand der Technik sind mittlerweile unterschiedliche Arten der Stirnschnitterzeugung wie beispielsweise rotor- oder zahnstangenbasierte Stirnschnitt-Erzeugungsverfahren bekannt. Hat man sich für ein bestimmtes Verfahren entschieden, so wird in einem ersten Schritt ein erster Entwurfsstirnschnitt erzeugt. Dieser wird herkömmlicherweise in mehreren folgenden (Überarbeitungs-)Schritten nach verschiedenen Kriterien weiter optimiert.

Hierbei sind sowohl die Optimierungsziele an sich (Energieeffizienz, Laufruhe, niedrige Kosten) als auch die Tatsache, dass die Verbesserungen eines Parameters z.T. zwangsläufig zur Verschlechterung eines anderen Parameters führen, bekannt. An einer konkreten Lösung, wie ein gutes Gesamt-Optimierungsergebnis (d.h. ein Kompromiss zwischen den verschiedenen Einzelparameter-Optimierungen) erzielt werden kann, mangelt es jedoch.

Beispielhaft sollen im Folgenden einige Optimierungsansätze, die im Hinblick auf eine Verbesserung der Energieeffizienz, der Laufruhe und der Kosten im Stand der Technik bekannt sind, erläutert werden. Weiterhin sollen Probleme benannt werden, die hierbei auftreten können.

### 1 Energieeffizienz

Die Energieeffizienz von Verdichterblöcken lässt sich in bekannter Weise vorteilhaft beeinflussen durch die Minimierung der inneren Leckagen im Verdichterblock und insbesondere durch die Verringerung der Spalte zwischen Hauptrotor und Nebenrotor. Konkret sind hier der Profilspalt und das Blasloch zu unterscheiden:
- Über den Profilspalt haben die druckseitigen Arbeitskammern direkte Verbindung zur Ansaugseite und damit eine größtmögliche Druckdifferenz für Rückströmungen.
- Aufeinanderfolgende Arbeitskammern sind über einen theoretisch nicht notwendigen Durchlass miteinander verbunden, der als Blasloch bezeichnet wird. Zum Teil wird dieser auch als Kopfrundungsöffnung bezeichnet. Dieses Blasloch ergibt sich durch die Kopfrundung der Profile, insbesondere des Profils des Nebenrotors.
Druckseitige Arbeitskammern sind über druckseitige Blaslöcher mit den jeweils benachbarten Arbeitskammern verbunden, saugseitige Arbeitskammern sind über saugseitige Blaslöcher mit den jeweils benachbarten Arbeitskammern verbunden. Soweit nicht anders angegeben ist im Folgenden der Begriff "Blasloch" als "druckseitiges Blasloch" zu verstehen.

Idealerweise ist zur Minimierung der inneren Leckagen eine kurze Profilspaltlänge mit einem kleinen (druckseitigen) Blasloch zu kombinieren. Die beiden Größen verhalten sich jedoch grundsätzlich gegenläufig. D.h. je kleiner das Blasloch modelliert wird, desto größer wird zwangsläufig die Profilspaltlänge. Umgekehrt wird das Blasloch umso größer, je kürzer die Profilspaltlänge ist. Dies erläutert beispielsweise Helpertz in seiner Dissertation "Methode zur stochastischen Optimierung von Schraubenrotorprofilen", Dortmund, 2003 auf Seite 162.

Die Forderung nach einer kurzen Profilspaltlänge lässt sich in bekannter Weise mit einem flach ausgeführten Profil mit entsprechend kleiner relativer Profiltiefe des Nebenrotors realisieren. Ob ein Profil eher flach (geringe Profiltiefe) oder tief (große Profiltiefe) ausgeführt ist, lässt sich dabei mit der sog. "relativen Profiltiefe des Nebenrotors" anschaulich quantifizieren, die die Differenz zwischen Kopf- und Fußkreisradius auf den Kopfkreisradius des Nebenrotors bezieht. Je größer der Wert ist, desto kompakter ist der Verdichterblock und hat beispielsweise mehr Liefermenge als ein vergleichbarer Verdichterblock bei gleichen äußeren Abmessungen.

Sehr flach ausgeführte Profile weisen dementsprechend eine schlechte Bauvolumenausnutzung auf, d.h. sie führen zu großen Verdichterblöcken mit vergleichsweise hohem Materialaufwand bzw. vergleichsweise hohen Herstellkosten.

Druckseitige Blaslöcher dürfen wie oben beschrieben nicht zu groß ausgeführt werden, um die Rückströmung von bereits verdichtetem Medium in vorhergehende Arbeitskammern (d.h. in Arbeitskammern niedrigeren Drucks) zu minimieren. Solche Rückströmungen erhöhen den Energieaufwand für die insgesamt erzielte Fördermenge und führen zu einem unerwünschten Anstieg des Temperatur- und Druckniveaus während der Verdichtung, was insgesamt den Wirkungsgrad reduziert. Die Fläche des Blaslochs (Blaslochfläche) kann klein gehalten werden, indem die Kopfrundungen der Profile im Stirnschnitt klein ausgeführt werden. Konkret kann dies durch eine starke Krümmung im Kopfbereich der vorlaufenden Zahnflanke des Nebenrotors sowie im Kopfbereich der nachlaufenden Zahnflanke des Hauptrotors bewirkt werden. Je stärker diese Krümmung allerdings ist, desto eher gerät man in fertigungstechnische Grenzbereiche, da dies beispielsweise zu hohem Verschleiß an Profilfräsern und Profilschleifscheiben bei der Herstellung von Hauptrotor und Nebenrotor führt.

Saugseitig große Blaslöcher wirken sich dagegen nicht negativ auf die Energieeffizienz aus, da über diese nur Arbeitskammern im Ansaugbereich bei gleichem Druck miteinander verbunden sind.

Weitere Ursache für effizienzmindernde innere Leckagen ist das sogenannte Kammerzwickelvolumen, das beim Ausschub der letzten Arbeitskammer (d.h. der Arbeitskammer, in der der höchste Druck herrscht) in das Druckfenster entstehen kann. Die Arbeitskammer hat dann ab einer bestimmten Drehwinkelstellung der Rotoren keine Verbindung mehr zum Druckfenster. Es verbleibt ein sog. Kammerzwickelvolumen zwischen den beiden Rotoren und der druckseitigen Gehäusestirnwand.

Dieses Kammerzwickelvolumen ist nachteilig, weil das eingeschlossene verdichtete Medium nicht mehr ins Druckfenster ausgeschoben werden kann, bei der weiteren Drehung der Rotoren noch weiter verdichtet wird, was zu unnötig hoher Leistungsaufnahme (für die Überverdichtung), einem unnötig hohen zusätzlichen Wärmeeintrag, Geräuschentwicklung und einer Reduzierung der Lebensdauer insbesondere der Wälzlager der Rotoren führt. Darüber hinaus wird die spezifische Leistung dadurch verschlechtert, dass der im Kammerzwickelvolumen eingeschlossene Anteil nach der Überverdichtung zurück zur Saugseite gelangt und somit dem Druckluft-Anwender nicht zur Verfügung steht. Bei öleingespritzten Verdichtern ist zusätzlich inkompressibles Öl in dem Kammerzwickel und wird gequetscht.

### 2 Laufruhe

Auf ein gutes Profil für Hauptrotor bzw. Nebenrotor haben allerdings noch weitere Eigenschaften wie beispielsweise die Laufruhe entscheidenden Einfluss.

Neben guter Flankenschmiegung und geringen Relativgeschwindigkeiten zwischen den Zahnflanken von Haupt- und Nebenrotor wirkt sich die Aufteilung des Antriebsmoments auf die beiden Rotoren maßgeblich auf die Laufruhe aus. Eine ungünstige Aufteilung führt bekannterweise häufig zu dem sog. Rotorklappern des Nebenrotors, bei dem der Nebenrotor undefinierten Flankenkontakt mit dem Hauptrotor hat, und der Nebenrotor in der Konsequenz abwechselnd Kontakt mit der vorlaufenden und mit der nachlaufenden Hauptrotor-Flanke hat. Werden die beiden Rotoren über ein Synchrongetriebe auf Abstand gehalten, so verlagert sich das o.g. Rotorklappern zwangsläufig ins Synchrongetriebe. Gute Laufruhe gewährleistet nicht nur geringe Schallemissionen des Verdichterblocks sondern sorgt beispielsweise auch für einen wenig schwingungsanfälligen Verdichterblock, eine lange Lebensdauer der Wälzlager sowie geringen Verschleiß in der Verzahnung der Rotoren.

### 3 Kosten

Auf die Material- und Fertigungskosten von Schraubenverdichterblöcken wirken sich insbesondere die Fertigbarkeit sowie der Grad der Bauvolumenausnutzung aus.

Kompakte Verdichterblöcke mit einer hohen Bauvolumenausnutzung werden durch ein großes Zahnlückenvolumen erreicht, das wiederum von der Profiltiefe und der Zahndicke abhängt.

Je weiter man die relative Profitiefe erhöht, desto höhere Bauvolumenausnutzung erreicht man, desto höher ist gleichzeitig aber auch das Risiko von Problemen bei den Laufeigenschaften und der Fertigbarkeit:
- Mit zunehmender Profiltiefe werden insbesondere die Zahnprofile des Nebenrotors zwangsläufig immer dünner und demzufolge immer biegeweicher. Dies macht die Rotoren zunehmend temperaturempfindlicher und wirkt sich insgesamt betrachtet ungünstig auf die Spalte im Verdichterblock aus. Die Spalte haben erheblichen Einfluss auf die inneren Leckagen, d.h. Rückströmungen von Verdichtungskammern höheren Drucks in Richtung Saugseite, und können damit die Energieeffizienz des Verdichterblocks verschlechtern.
- Des Weiteren steigen bei biegeweichen Zähnen die Schwierigkeiten bei der Rotorfertigung.
   ∘ So steigt beispielsweise das Risiko, dass beim Profilschleifen die ohnehin schon hohen Anforderungen insbesondere an die Formtoleranzen nicht eingehalten werden können.
   ∘ Weiterhin erfordern biegeweiche Zähne geringere Vorschub- und Schnittgeschwindigkeiten sowohl beim Profilfräsen als auch beim anschließenden Profilschleifen und erhöhen dadurch die Bearbeitungszeit und in der Folge die Herstellkosten.
- Eine zunehmende Profiltiefe führt auch dazu, dass der Rotor an sich biegeweicher wird. Je biegeweicher die Rotoren ausgeführt sind, desto mehr nimmt die Gefahr zu, dass die Rotoren untereinander bzw. im Verdichtergehäuse anlaufen. Zur Gewährleistung der Betriebssicherheit auch bei hohen Temperaturen bzw. bei hohen Drücken müssen folglich die Spalte größer dimensioniert werden. Dies wirkt sich wiederrum negativ auf die Energieeffizienz des Verdichterblocks aus.

### 4 Fazit

Die obigen Erläuterungen sollen zeigen, dass eine Optimierung der einzelnen Kenngrößen jeweils für sich genommen wenig zielführend ist, sondern für ein gutes Gesamtergebnis ein Kompromiss zwischen den verschiedenen (und zum Teil widersprüchlichen) Anforderungen gefunden werden muss.

In der Literatur werden bereits vielfach die theoretischen Berechnungsgrundlagen zur Erzeugung von Schraubenrotorprofilen behandelt und auch allgemeine Kriterien für gute Stirnschnittprofile beschrieben. Mit dem von Grafinger entwickelten Computerprogramm lassen sich beispielsweise Rotorprofile erstellen und modifizieren (Habilitation "Die computergestützte Entwicklung der Flankenprofile für Sonderverzahnungen von Schraubenkompressoren", Wien, 2010).

Helpertz beschäftigt sich in seiner Dissertation "Methode zur stochastischen Optimierung von Schraubenrotorprofilen", Dortmund, 2003 mit der automatisierten Optimierung ausgehend von einem Entwurfsprofil hinsichtlich unterschiedlich gewichteter Kenngrößen.

Dementsprechend besteht die Aufgabe der vorliegenden Erfindung darin, ein Rotorpaar für einen Verdichterblock einer Schraubenmaschine anzugeben, das bei hoher Betriebssicherheit und vertretbaren Herstellungskosten sich durch hohe Laufruhe und eine besondere Energieeffizienz auszeichnet.

Diese Aufgabe wird mit einem Rotorpaar nach den Merkmalen des Anspruchs 1, 9 oder 14 gelöst. Vorteilhafte Ausgestaltungen sind in den Unteransprüchen angegeben. Weiter wird die Aufgabe auch mit einem Verdichterblock gelöst, der ein entsprechend ausgebildetes Rotorpaar umfasst.

Die Rotorgeometrie ist im Wesentlichen durch die Gestalt des Stirnschnitts sowie durch die Rotorlänge und den Umschlingungswinkel gekennzeichnet, vgl. "Methode zur stochastischen Optimierung von Schraubenrotorprofilen", Dissertation von Markus Helpertz, Dortmund, 2003, S. 11/12.

In einer Stirnschnittbetrachtung weisen Nebenrotor bzw. Hauptrotor eine vorbestimmte, oftmals unterschiedliche Anzahl pro Rotor gleichartig ausgebildeter Zähne auf. Der um den durch die Achse C1 bzw. C2 gezogene äußerste Kreis über die Scheitelpunkte der Zähne wird jeweils als Kopfkreis bezeichnet. Durch die der Achse nächsten Punkte der Außenfläche der Rotoren wird im Stirnschnitt ein Fußkreis definiert. Die Rippen werden als Zähne des Rotors bezeichnet. Die Nuten (bzw. Aussparungen) werden entsprechend als Zahnlücken bezeichnet. Die Fläche des Zahns am und über dem Fußkreis definiert das Zahnprofil. Die Kontur der Rippen definiert den Verlauf des Zahnprofils. Für das Zahnprofil sind Fußpunkte F1 und F2 sowie ein Scheitelpunkt F5 definiert. Der Scheitelpunkt F5 bzw. H5 ist durch den radial äußersten Punkt des Zahnprofils definiert. Weist das Zahnprofil mehrere Punkte mit gleichem maximalem radialem Abstand vom durch die Achse C1 bzw. C2 definierten Mittelpunkt auf, folgt also das Zahnprofil an seinem radial äußeren Ende einem Kreisbogen auf dem Kopfkreis, so liegt der Scheitelpunkt F5 genau in der Mitte dieses Kreisbogens. Zwischen zwei benachbarten Scheitelpunkten F5 wird eine Zahnlücke definiert.

Die radial der Achse C1 bzw. C2 nächsten Punkte zwischen einem betrachteten und dem jeweils benachbarten Zahn definieren Fußpunkte F1 und F2. Auch hier gilt für den Fall, dass mehrere Punkte der Achse C1 bzw. C2 gleich nahe kommen, also das Zahnprofil an seinem tiefsten Punkt abschnittsweise dem Fußkreis folgt, der entsprechende Fußpunkt F1 bzw. F2 dann auf der Hälfte dieses auf dem Fußkreis liegenden Kreisbogens liegt.

Schließlich wird durch das Ineinandergreifen von Hauptrotor und Nebenrotor sowohl für den Nebenrotor als auch für den Hauptrotor jeweils ein Wälzkreis definiert. Bei Schraubenmaschinen als auch bei Zahnrädern oder Reibrädern, gibt es stets zwei Kreise im Stirnschnitt der Verzahnung, die bei der Bewegung aneinander abrollen. Diese Kreise, auf denen im vorliegenden Fall Hauptrotor und Nebenrotor aneinander abrollen, werden als jeweilige Wälzkreise bezeichnet. Die Wälzkreisdurchmesser von Hauptrotor und Nebenrotor können mit Hilfe von Achsabstand und Zähnezahlverhältnis bestimmt werden.

Auf den Wälzkreisen sind die Umfangsgeschwindigkeiten von Hauptrotor und Nebenrotor identisch.

Schließlich sind noch Zahnlückenflächen zwischen den Zähnen und dem jeweiligen Kopfkreis KK definiert, nämlich Zahnlückenfläche A6 zwischen dem Profilverlauf des Nebenrotors NR zwischen zwei benachbarten Scheitelpunkten F5 und dem Kopfkreis KK₁ bzw. eine Fläche A7 als Zahnlückenfläche zwischen dem Profilverlauf des Hauptrotors (HR) zwischen zwei benachbarten Scheitelpunkten H5 und dem Kopfkreis KK₂.

Das Zahnprofil des Nebenrotors (aber auch des Hauptrotors) weist eine in Drehrichtung jeweils vorlaufende Zahnflanke als auch eine in Drehrichtung nachlaufende Zahnflanke auf. Beim Nebenrotor (NR) wird die vorlaufende Zahnflanke im Folgenden mit Fᵥ, die nachlaufende Zahnflanke mit F_{N} bezeichnet.

Die nachlaufende Zahnflanke F_{N} bildet in ihrem Abschnitt zwischen Kopfkreis und Fußkreis einen Punkt aus, in dem sich die Krümmung des Verlaufs des Zahnprofils ändert. Dieser Punkt wird im Folgenden mit F8 bezeichnet und unterteilt die nachlaufende Zahnflanke F_{N} in einen konvex gekrümmten Anteil zwischen F8 und dem Kopfkreis und einen konkav gekrümmten Anteil zwischen dem Fußkreis und F8. Kleinteilige Profilveränderungen, etwa durch Dichtleisten oder durch andere lokale Profilumbildungen, werden bei der Betrachtung des vorstehend geschilderten Krümmungswechsels nicht berücksichtigt.

Über den reinen Stirnschnitt hinaus sind für die dreidimensionale Ausgestaltung noch folgende Begriffe bzw. Parameter für einen Rotor, insbesondere den Nebenrotor maßgeblich: Zunächst wird ein Umschlingungswinkel Φ definiert. Dieser Umschlingungswinkel ist der Winkel, um den der Stirnschnitt von der saugseitigen zur druckseitigen Rotorstirnfläche verdreht ist, vgl. hierzu auch die näheren Erläuterungen im Zusammenhang mit Figur 8.

Der Hauptrotor weist eine Rotorlänge L_{HR} auf, die als Abstand einer saugseitigen Hauptrotor-Rotorstirnfläche zu einer druckseitigen Hauptrotor-Rotorstirnfläche definiert ist. Der Abstand der parallel zueinander verlaufenden ersten Achse C1 des Nebenrotors zur zweiten Achse C2 des Hauptrotors wird im Folgenden als Achsabstand a bezeichnet. Es wird darauf hingewiesen, dass in den meisten Fällen die Länge des Hauptrotors L_{HR} der Länge des Nebenrotors L_{NR} entspricht, wobei auch beim Nebenrotor die Länge als Abstand einer saugseitigen Nebenrotor-Rotorstirnfläche zu einer druckseitigen Nebenrotor-Rotorstirnfläche verstanden wird. Schließlich wird ein Rotorlängenverhältnis L_{HR/}a definiert, also ein Verhältnis der Rotorlänge des Hauptrotors zum Achsabstand. Das Verhältnis L_{HR/}a ist insofern ein Maß für die axiale Dimensionierung des Rotorprofils.

Die Eingriffslinie bzw. der Profilspalt entstehen durch das Zusammenwirken von Hauptrotor und Nebenrotor miteinander. Dabei ergibt sich die Eingriffslinie wie folgt: Die Zahnflanken von Hauptrotor und Nebenrotor berühren einander bei spielfreier Verzahnung abhängig von der Drehwinkelstellung der Rotoren in bestimmten Punkten. Diese Punkte werden als Eingriffspunkte bezeichnet. Der geometrische Ort aller Eingriffspunkte heißt Eingriffslinie und lässt sich bereits anhand des Stirnschnitts der Rotoren im Zweidimensionalen berechnen, vgl. Figur 7j.

Die Eingriffslinie wird in der Stirnschnittbetrachtung durch die Verbindungslinie zwischen den beiden Mittelpunkten C1 und C2 in zwei Abschnitte geteilt, und zwar in einen (vergleichsweise kurzen) saugseitigen und einen (vergleichsweise langen) druckseitigen Abschnitt.

Bei zusätzlicher Angabe des Umschlingungswinkels und der Rotorlänge (= Abstand zwischen der saugseitigen Stirnfläche und der druckseitigen Stirnfläche) lässt sich die Eingriffslinie auch dreidimensional erweitern und entspricht der Berührlinie von Hauptrotor und Nebenrotor. Die axiale Projektion der dreidimensionalen Eingriffslinie auf die Stirnschnittebene ergibt wiederum die anhand von Figur 7j veranschaulichte zweidimensionale Eingriffslinie. Der Begriff "Eingriffslinie" wird in der Literatur sowohl für die zweidimensionale als auch die dreidimensionale Betrachtung verwendet. Im Folgenden soll, sofern nichts anderes angegeben wird, unter "Eingriffslinie" allerdings die zweidimensionale Eingriffslinie, also die Projektion auf den Stirnschnitt verstanden werden.

Der Profileingriffsspalt ist wie folgt definiert: Im realen Verdichterblock einer Schraubenmaschine ist bei Einbauachsabstand von Hauptrotor und Nebenrotor Spiel zwischen beiden Rotoren vorhanden. Der Spalt zwischen Hauptrotor und Nebenrotor wird als Profileingriffsspalt bezeichnet und ist der geometrische Ort aller Punkt, in denen sich die beiden gepaarten Rotoren gegenseitig berühren oder den geringsten Abstand zueinander haben. Durch den Profileingriffsspalt stehen die verdichtenden sowie die ausschiebenden Arbeitskammern in Verbindung zu Kammern, die noch Kontakt zur Saugseite haben. Am Profileingriffsspalt liegt somit das gesamte maximale Druckverhältnis an. Durch den Profileingriffsspalt wird bereits verdichtetes Arbeitsfluid wieder zur Saugseite zurücktransportiert und reduziert damit die Effizienz der Verdichtung. Da es sich beim Profileingriffsspalt bei spielfreier Verzahnung um die Eingriffslinie handeln würde, wird der Profileingriffsspalt auch als "Quasi-Eingriffslinie" bezeichnet.

Blaslöcher zwischen Arbeitskammern entstehen durch Kopfrundungen der Zähne des Profils. Über Blaslöcher sind die Arbeitskammern mit vorlaufenden und nachfolgenden Arbeitskammern verbunden, so dass (im Gegensatz zum Profileingriffsspalt) an einem Blasloch nur die Druckdifferenz von einer Arbeitskammer zur nächsten Arbeitskammer anliegt.

Weiterhin sind bekanntermaßen bei Schraubenmaschinen bestimmte Zahnpaarungen üblich, beispielsweise ein Rotorpaar, bei dem der Hauptrotor 3 und der Nebenrotor 4 Zähne oder eine Rotorpaarung, bei dem der Hauptrotor 4 Zähne und der Nebenrotor 5 Zähne oder weiterhin eine Rotorpaargeometrie, bei dem der Hauptrotor 5 Zähne und der Nebenrotor 6 Zähne aufweist. Für unterschiedliche Anwendungsgebiete bzw. Einsatzzwecke kommen unter Umständen Rotorpaare bzw. Schraubenmaschinen mit unterschiedlichem Zähne-Zahlverhältnis zum Einsatz. Beispielsweise gelten Rotorpaaranordnungen mit einem Zähne-Zahlenverhältnis 4/5 (Hauptrotor mit 4 Zähnen, Nebenrotor mit 5 Zähnen) als geeignete Paarung für öleingespritzte Verdichtungsanwendungen in moderaten Druckbereichen.

Insofern gibt die Zähne-Zahl bzw. das Zähne-Zahlverhältnis unterschiedliche Typen von Rotorpaarungen und daraus resultierend auch unterschiedliche Typen von Schraubenmaschinen, insbesondere Schraubenverdichtern, vor.

Für eine Schraubenmaschine bzw. ein Rotorpaar mit 3 Zähnen beim Hauptrotor und 4 Zähnen beim Nebenrotor wird eine Geometrie mit folgenden Vorgaben beansprucht, die als besonders energieeffizient anzusehen ist:
Es wird eine relative Profiltiefe des Nebenrotors ausgebildet mit ${PT}_{rel} = \frac{{rk}_{1} - {rf}_{1}}{{rk}_{1}} ,$ wobei PTᵣₑₗ mindestens 0,5, bevorzugt mindestens 0,515, und höchstens 0,65, bevorzugt höchstens 0,595, beträgt, wobei es sich bei PTᵣₑₗ um die relative Profiltiefe, bei rk₁ um einen um den Außenumfang des Nebenrotors gezogenen Kopfkreisradius und bei rf₁ um einen am Profilgrund ansetzenden Fußkreisradius handelt. Weiterhin ist das Verhältnis vom Achsabstand α der ersten Achse C1 zur zweiten Achse C2 und dem Kopfkreisradius rk₁ $\frac{a}{{rk}_{1}}$ so festgelegt, dass $\frac{a}{{rk}_{1}}$ mindestens 1,636 und höchstens 1,8, bevorzugt höchstens 1,733, beträgt, wobei vorzugsweise der Hauptrotor mit einem Umschlingungswinkel Φ_{HR} ausgebildet ist, für den gilt 240° ≤ Φ_{HR} ≤ 360°, und wobei vorzugsweise für ein Rotorlängenverhältnis L_{HR/}a gilt: $1,4 \leq {L}_{HR} / a \leq 3,4 ,$ wobei das Rotorlängenverhältnis aus dem Verhältnis der Rotorlänge L_{HR} des Hauptrotors und dem Achsabstand a gebildet ist und die Rotorlänge L_{HR} des Hauptrotors durch den Abstand einer saugseitigen Hauptrotor-Rotorstirnfläche zu einer gegenüberliegenden druckseitigen Hauptrotor-Rotorstirnfläche gebildet ist.

Für eine Schraubenmaschine bzw. ein Rotorpaar mit vier Zähnen beim Hauptrotor und fünf Zähnen beim Nebenrotor wird eine Geometrie mit folgenden Vorgaben beansprucht, die als besonders energieeffizient anzusehen ist: Es wird eine relative Profiltiefe des Nebenrotors ausgebildet mit ${PT}_{rel} = \frac{{rk}_{1} - {rf}_{1}}{{rk}_{1}} ,$ wobei PTᵣₑₗ mindestens 0,5, bevorzugt mindestens 0,515 und höchstens 0,58 beträgt, wobei es sich bei PTᵣₑₗ um die relative Profiltiefe, bei rk₁ um einen um den Außenumfang des Nebenrotors gezogenen Kopfkreisradius und bei rf₁ um einen am Profilgrund ansetzenden Fußkreisradius handelt. Weiterhin ist das Verhältnis vom Achsabstand a der ersten Achse C1 zur zweiten Achse C2 und dem Kopfkreisradius rk₁ $\frac{a}{{rk}_{1}}$ so festgelegt, dass $\frac{a}{{rk}_{1}}$ mindestens 1,683 und höchstens 1,836, bevorzugt höchstens 1,782 beträgt, wobei vorzugsweise der Hauptrotor mit einem Umschlingungswinkel Φ_{HR} ausgebildet ist, für den gilt 240° ≤ Φ_{HR} ≤ 360°, und wobei vorzugsweise für ein Rotorlängenverhältnis L_{HR/}a gilt: $1,4 \leq {L}_{HR} / a \leq 3,3 ,$ wobei das Rotorlängenverhältnis aus dem Verhältnis der Rotorlänge L_{HR} des Hauptrotors und dem Achsabstand a gebildet ist und die Rotorlänge L_{HR} des Hauptrotors durch den Abstand einer saugseitigen Hauptrotor-Rotorstirnfläche zu einer gegenüberliegenden druckseitigen Hauptrotor-Rotorstirnfläche gebildet ist.

Für eine Schraubenmaschine bzw. ein Rotorpaar mit fünf Zähnen beim Hauptrotor und sechs Zähnen beim Nebenrotor wird eine Geometrie mit folgenden Vorgaben beansprucht, die als besonders energieeffizient anzusehen ist:
Es wird eine relative Profiltiefe des Nebenrotors ausgebildet mit ${PT}_{rel} = \frac{{rk}_{1} - {rf}_{1}}{{rk}_{1}} ,$ wobei PTᵣₑₗ mindestens 0,44 und höchstens 0,495, bevorzugt höchstens 0,48 beträgt, wobei es sich bei PTᵣₑₗ um die relative Profiltiefe, bei rk₁ um einen um den Außenumfang des Nebenrotors gezogenen Kopfkreisradius und bei rf₁ um einen am Profilgrund ansetzenden Fußkreisradius handelt. Weiterhin ist das Verhältnis von Achsabstand a der ersten Achse C1 zur zweiten Achse C2 und den Kopfkreisradius rk₁ $\frac{a}{{rk}_{1}}$ so festgelegt, dass $\frac{a}{{rk}_{1}}$ mindestens 1,74, bevorzugt mindestens 1,75 und höchstens 1,8, bevorzugt höchstens 1,79 beträgt, wobei vorzugsweise der Hauptrotor mit einem Umschlingungswinkel Φ_{HR} ausgebildet ist, für den gilt 240° ≤ Φ_{HR} ≤ 360°, und wobei vorzugsweise für ein Rotorlängenverhältnis L_{HR/}a gilt: $1,4 \leq {L}_{HR} / a \leq 3,2 ,$ wobei das Rotorlängenverhältnis aus dem Verhältnis der Rotorlänge L_{HR} des Hauptrotors und dem Achsabstand a gebildet ist und die Rotorlänge L_{HR} des Hauptrotors durch den Abstand einer saugseitigen Hauptrotor-Rotorstirnfläche zu einer gegenüberliegenden druckseitigen Hauptrotor-Rotorstirnfläche gebildet ist.

Liegen die Werte für die relative Profiltiefe einerseits und dem Verhältnis von Achsabstand zum Kopfkreisradius des Nebenrotors andererseits für die angegebenen Zähne-Zahlverhältnisse jeweils in den angegebenen vorteilhaften Bereichen, so werden dadurch die Grundvoraussetzungen für ein gutes Nebenrotorprofil bzw. ein gutes Zusammenwirken von Nebenrotorprofil und Hauptrotorprofil geschaffen, insbesondere wird hierdurch ein besonders günstiges Verhältnis von Blaslochfläche zu Profilspaltlänge ermöglicht. Hinsichtlich der ausschlaggebenden Parameter wird für alle angesprochenen Zähnezahl-Verhältnisse ergänzend auf die Veranschaulichung in Figur 7a verwiesen. Die relative Profiltiefe des Nebenrotors ist ein Maß dafür, wie tief die Profile geschnitten sind. Mit zunehmender Profiltiefe steigt beispielsweise die Bauvolumenausnutzung, allerdings auf Kosten der Biegesteifigkeit des Nebenrotors. Für die relative Profiltiefe des Nebenrotors gilt: ${PT}_{rel} = \frac{{rk}_{1} - {rf}_{1}}{{rk}_{1}} = \frac{{PT}_{1}}{{rk}_{1}} = \frac{{rk}_{1} - \left(a-{rk}_{2}\right)}{{rk}_{1}} = 1 - \frac{a - {rk}_{2}}{{rk}_{1}}$ mit ${PT}_{1} = {rk}_{1} - {rf}_{1} und {rf}_{1} = a - {rk}_{2}$

Insofern besteht ein Zusammenhang mit dem Verhältnis von $\frac{a}{{rk}_{1}}$, Achsabstand a zum Nebenrotor-Kopfkreisradius rk₁.

Die angegebenen Werte für das Rotorlängenverhältnis L_{HR/}a sowie den Umschlingungswinkel Φ_{HR} stellen für das jeweils angegebene Zähne-Zahlverhältnis vorteilhafte bzw. zweckmäßige Werte dar, um in der axialen Dimension eine vorteilhafte Rotorpaarung festzulegen.

### 1. Bevorzugte Ausgestaltungen für ein Rotorpaar mit Zähne-Zahlverhältnis 3 / 4

Nachstehend werden bevorzugte Ausgestaltungen für ein Rotorpaar mit Zähne-Zahlverhältnis 3 / 4, also für ein Rotorpaar, bei dem der Hauptrotor 3 Zähne und der Nebenrotor 4 Zähne aufweist, dargelegt:
Eine erste bevorzugte Ausgestaltungsform sieht vor, dass in einer Stirnschnittbetrachtung innerhalb eines Nebenrotorzahns verlaufende Kreisbögen B₂₅, B₅₀, B₇₅, deren gemeinsamer Mittelpunkt durch die Achse C1 gegeben ist, definiert sind, wobei der Radius r₂₅ von B₂₅ den Wert r₂₅ = rf₁ + 0,25 * (rk₁ - rf₁) hat, der Radius r₅₀ von B₅₀ den Wert r₅₀ = rf₁ + 0,5 * (rk₁ - rf₁) hat und der Radius r₇₅ von B₇₅ den Wert r₇₅ = rf₁ + 0,75 * (rk₁ - rf₁) hat, und wobei die Kreisbögen B₂₅, B₅₀, B₇₅ jeweils durch die vorlaufende Zahnflanke Fᵥ und die nachlaufende Zahnflanke F_{N} begrenzt werden, wobei Zahndickenverhältnisse als Verhältnisse der Bogenlängen b₂₅, b₅₀, b₇₅ der Kreisbögen B₂₅, B₅₀, B₇₅ mit ε₁ = b₅₀/b₂₅ und ε₂ = b₇₅/b₂₅ definiert sind und folgende Bemessung eingehalten ist:
0,65 ≤ ε₁ < 1,0 und/oder 0,50 ≤ ε₂ ≤ 0,85, bevorzugt 0,80 ≤ ε₁ < 1,0 und/oder 0,50 ≤ ε₂ ≤ 0,79.

Ziel ist es, ein kleines Blasloch mit kurzer Länge des Profileingriffsspalts zu kombinieren. Die beiden Parameter verhalten sich jedoch gegenläufig, d.h. je kleiner das Blasloch modelliert wird, desto größer wird zwangsläufig die Länge des Profileingriffsspalts. Umgekehrt wird das Blasloch umso größer, je kürzer die Länge des Profileingriffsspalts ist. In den beanspruchten Bereichen wird eine besonders günstige Kombination der beiden Parameter erzielt. Gleichzeitig wird eine ausreichend hohe Biegesteifigkeit des Nebenrotors gewährleistet. Darüber hinaus stellen sich auch Vorteile, was den Kammerausschub anbelangt, und beim Nebenrotor-Drehmoment ein. Hinsichtlich der Veranschaulichung der Parameter wird ergänzend auch auf die Figur 7c verwiesen.

Eine weitere bevorzugte Ausführungsform sieht vor, dass in einer Stirnschnittbetrachtung zwischen dem betrachteten Zahn des Nebenrotors (NR) und dem jeweils benachbarten Zahn des Nebenrotors Fußpunkte F1 und F2 am Fußkreis und am radial äußersten Punkt des Zahns ein Scheitelpunkt F5 definiert sind, wobei durch F1, F2 und F5 ein Dreieck D_{z} definiert ist und wobei in einem radial äußeren Bereich der Zahn mit seiner zwischen F5 und F2 ausgebildeten vorlaufenden Zahnflanke Fᵥ mit einer Fläche A1 und mit seiner nachlaufenden zwischen F1 und F5 ausgebildeten Zahnflanke F_{N} mit einer Fläche A2 über das Dreieck D_{z} übersteht und wobei 8 ≤ A2/A1 ≤ 60 eingehalten ist.

Die Zahnteilfläche A1 an der vorlaufenden Zahnflanke Fᵥ des Nebenrotors hat wesentlichen Einfluss auf die Blaslochfläche. Die Zahnteilfläche A2 an der nachlaufenden Zahnflanke F_{N} des Nebenrotors hat hingegen wesentlichen Einfluss auf die Länge des Profileingriffsspalts, den Kammerausschub sowie das Nebenrotordrehmoment. Für das Zahnteilflächenverhältnis A2/A1 gibt es einen vorteilhaften Bereich, der einen guten Kompromiss zwischen Länge des Profileingriffsspalts einerseits und Blasloch andererseits ermöglicht. Hinsichtlich der Veranschaulichung der Parameter wird ergänzend auch auf Figur 7d verwiesen.

In einer weiteren bevorzugten Ausführungsform weist das Rotorpaar einen Nebenrotor auf, bei dem in einer Stirnschnittbetrachtung zwischen dem betrachteten Zahn des Nebenrotors (NR) und dem jeweils benachbarten Zahn des Nebenrotors Fußpunkte F1 und F2 und am radial äußersten Punkt des Zahns ein Scheitelpunkt F5 definiert sind, wobei durch F1, F2 und F5 ein Dreieck D_{z} definiert ist und wobei die zwischen F5 und F2 ausgebildete vorlaufende Zahnflanke Fᵥ in einem radial äußeren Bereich des Zahns mit einer Fläche A1 über das Dreieck D_{z} übersteht und in einem radial inneren Bereich gegenüber dem Dreieck D_{z} mit einer Fläche A3 zurücktritt und wobei 7,0 ≤ A3/A1 ≤ 35 eingehalten ist. Hinsichtlich der Veranschaulichung der Parameter wird ergänzend auch auf die Figur 7d verwiesen.

Weiterhin wird es bezüglich der Gestaltung des Nebenrotors als vorteilhaft angesehen, wenn in einer Stirnschnittbetrachtung zwischen dem betrachteten Zahn des Nebenrotors (NR) und dem jeweils benachbarten Zahn des Nebenrotors (NR) Fußpunkte F1 und F2 und am radial äußersten Punkt des Zahns ein Scheitelpunkt F5 definiert sind, wobei durch F1, F2 und F5 ein Dreieck D_{z} definiert ist und wobei die zwischen F5 und F2 ausgebildete vorlaufende Zahnflanke Fᵥ in einem radial äußeren Bereich des Zahns mit einer Fläche A1 über das Dreieck D_{z} übersteht, wobei der Zahn selbst eine durch den zwischen F1 und F2 verlaufenden Kreisbogen B um den durch die Achse C1 definierten Mittelpunkt begrenzte Querschnittsfläche A0 aufweist und wobei 0,5 % ≤ A1/A0 ≤ 4,5 % eingehalten ist. Hinsichtlich der Veranschaulichung der Parameter wird ergänzend auch auf die Figuren 7d sowie 7e verwiesen.

Eine weitere bevorzugte Ausführungsform sieht vor, dass in einer Stirnschnittbetrachtung zwischen dem betrachteten Zahn des Nebenrotors (NR) und dem jeweils benachbarten Zahn des Nebenrotors (NR) Fußpunkte F1 und F2 und am radial äußersten Punkt des Zahns ein Scheitelpunkt F5 definiert sind, wobei der zwischen F1 und F2 verlaufende Kreisbogen B um den durch die Achse C1 definierten Mittelpunkt einen Zahnteilungswinkel γ entsprechend 360°/Zahl der Zähne des Nebenrotors (NR) definiert, wobei auf dem halben Kreisbogen B zwischen F1 und F2 ein Punkt F11 definiert ist, wobei ein vom durch die Achse C1 definierten Mittelpunkt des Nebenrotors (NR) durch den Scheitelpunkt F5 gezogener Radialstrahl R den Kreisbogen B in einem Punkt F12 schneidet, wobei ein Versatzwinkel β durch den in Rotationsrichtung des Nebenrotors (NR) betrachteten Versatz von F11 zu F12 definiert wird und wobei 14 % ≤ δ ≤ 25 % eingehalten ist, mit $δ = \frac{β}{γ} ∗ 100 \left[%\right]$.

Zunächst wird nochmals klargestellt, dass der Versatzwinkel bevorzugtermaßen stets positiv ist, also stets der Versatz in Richtung auf die Rotationsrichtung gegeben ist und nicht entgegen. Der Zahn des Nebenrotors ist insofern zur Rotationsrichtung des Nebenrotors hin gekrümmt. Allerdings sollte der Versatz sich in dem als vorteilhaft angegebenen Bereich halten, um einen günstigen Kompromiss zwischen der Blaslochfläche, der Form der Eingriffslinie, der Länge und der Form des Profileingriffsspalts, dem Nebenrotordrehmoment, der Biegesteifigkeit der Rotoren sowie dem Kammerausschub ins Druckfenster zu ermöglichen. Hinsichtlich einer Veranschaulichung der Parameter wird ergänzend auf Figur 7f verwiesen.

Es wird als vorteilhaft angesehen, wenn in einer Stirnschnittbetrachtung die zwischen F1 und F5 ausgebildete nachlaufende Zahnflanke F_{N} eines Zahns des Nebenrotors (NR) einen konvexen Längenanteil von mindestens 45 % bis höchstens 95 % aufweist.

Der mit dem Bereich festgelegte, relative lange konvexe Längenanteil der nachlaufenden Zahnflanke F_{N} eines Zahn des Nebenrotors erlaubt einen guten Kompromiss zwischen Länge des Profileingriffsspalts, Kammerausschub, Nebenrotordrehmoment einerseits und Biegesteifigkeit des Nebenrotors andererseits. Hinsichtlich der Veranschaulichung der Parameter wird ergänzend auch auf Figur 7g verwiesen.

Bevorzugtermaßen ist der Nebenrotor derart ausgestaltet, dass in einer Stirnschnittbetrachtung der von der Achse C1 des Nebenrotors (NR) durch F5 gezogene Radialstrahl R das Zahnprofil in einen der vorlaufenden Zahnflanke Fᵥ zugeordneten Flächenanteil A5 und einen der nachlaufenden Zahnflanke F_{N} zugeordneten Flächenanteil A4 teilt und wobei $5 \leq A 4 / A 5 \leq 14$ eingehalten ist. Es sei an dieser Stelle nochmals darauf hingewiesen, dass das Zahnprofil nach radial innen zur Achse C1 hin durch den Fußkreis FK₁ begrenzt ist. Hierbei kann es auftreten, dass der Radialstrahl R das Zahnprofil derart teilt, dass zwei disjunkte Flächenanteile mit einem Gesamtflächenanteil A5, die der vorlaufenden Zahnflanke Fᵥ zugeordnet sind, entstehen, vgl. Figur 7g. Würde der Scheitelpunkt F5 derart zur vorlaufenden Zahnflanke hin versetzt sein, dass der Radialstrahl R die vorlaufende Zahnflanke Fᵥ nicht nur berührt, sondern in zwei Punkten schneidet, so sind wiederum zwei der vorlaufenden Zahnflanke zugeordnete disjunkte Flächenanteile mit einem Gesamtflächenanteil A5 definiert. Der der nachlaufenden Zahnflanke F_{N} zugeordnete Flächenanteil A4 wird dann zum einen durch den Radialstrahl R und abschnittsweise, nämlich zwischen den zwei Schnittpunkten der vorlaufenden Zahnflanke Fᵥ mit dem Radialstrahl R, zum anderen auch durch die vorlaufende Zahnflanke Fᵥ begrenzt.

Eine weitere bevorzugte Ausführungsform weist ein Rotorpaar auf, das dadurch gekennzeichnet ist, dass der Hauptrotor HR mit einem Umschlingungswinkel Φ_{HR} ausgebildet ist, für den gilt: 290° ≤ Φ_{HR} ≤ 360°, vorzugsweise 320° ≤ Φ_{HR} ≤ 360°.

Mit zunehmendem Umschlingungswinkel kann bei gleichem eingebautem Volumenverhältnis die Druckfensterfläche größer gestaltet werden. Zusätzlich verkürzt sich dadurch auch die axiale Erstreckung der auszuschiebenden Arbeitskammer, die sog. Profiltaschentiefe. Dies reduziert insbesondere bei größeren Drehzahlen die Ausschiebedrosselverluste und ermöglicht damit eine bessere spezifische Leistung. Ein zu großer Umschlingungswinkel wirkt sich allerdings wiederum nachteilig auf das Bauvolumen aus und führt zu größeren Rotoren.

Darüber hinaus ist in einer vorteilhaften Ausführungsform ein Rotorpaar vorgesehen, das derart ausgebildet ist und miteinander zusammenwirkt, dass ein Blaslochfaktor µ_{Bl} mindestens 0,02 % und höchstens 0,4 %, bevorzugtermaßen höchstens 0,25 % beträgt, wobei ${μ}_{Bl} = \frac{{A}_{Bl}}{A 6 + A 7} ∗ 100 \left[%\right]$ und wobei A_{Bl} eine absolute druckseitige Blaslochfläche und A6 und A7 Zahnlückenflächen des Nebenrotors (NR) bzw. des Hauptrotors (HR) bezeichnen, wobei die Fläche A6 in einer Stirnschnittbetrachtung die zwischen dem Profilverlauf des Nebenrotors (NR) zwischen zwei benachbarten Scheitelpunkten F5 und den Kopfkreis KK₁ eingeschlossene Fläche und die Fläche A7 in einer Stirnschnittbetrachtung die zwischen dem Profilverlauf des Hauptrotors (HR) zwischen zwei benachbarten Scheitelpunkten H5 und dem Kopfkreis KK₂ eingeschlossene Fläche bezeichnen.

Während die absolute Größe des druckseitigen Blaslochs alleine noch keine sinnvolle Aussage über die Wirkung auf die Leckmassenströme ermöglicht, ist ein Verhältnis von absoluter druckseitiger Blaslochfläche A_{Bl} zur Summe aus der Zahnlückenfläche A6 des Nebenrotors sowie der Zahnlückenfläche A7 des Hauptrotors wesentlich aussagekräftiger. Hinsichtlich der weiteren Veranschaulichung der Parameter wird hierbei ergänzend auch auf Figur 7b verwiesen. Je kleiner der Zahlenwert µ_{Bl} ist, umso geringer ist der Einfluss des Blaslochs auf das Betriebsverhalten. Dies erlaubt einen Vergleich unterschiedlicher Profilformen. Die druckseitige Blaslochfläche lässt sich damit unabhängig von der Baugröße der Schraubenmaschine darstellen.

In einer weiterhin bevorzugten Ausführungsform ist ein Rotorpaar derart ausgebildet und aufeinander abgestimmt, dass für einen Blasloch-/Profilspaltlängenfaktor µₗ - µ_{Bl} $0,1 % \leq {μ}_{l} * {μ}_{Bl} \leq 1,72 %$ eingehalten ist mit ${μ}_{l} = \frac{{l}_{sp}}{{PT}_{1} ′}$ wobei lₛₚ die Länge des räumlichen, also dreidimensionalen Profileingriffspalts einer Zahnlücke des Nebenrotors und PT₁ die Profiltiefe des Nebenrotors mit PT₁ = rk₁ - rf₁ bezeichnen und ${μ}_{Bl} = \frac{{A}_{Bl}}{A 6 + A 7} ∗ 100 \left[%\right]$ wobei A_{Bl} eine absolute druckseitige Blaslochfläche und A6 und A7 Zahnlückenflächen des Nebenrotors (NR) bzw. des Hauptrotors (HR) bezeichnen, wobei die Fläche A6 in einer Stirnschnittbetrachtung die zwischen dem Profilverlauf des Nebenrotors (NR) zwischen zwei benachbarten Scheitelpunkten F5 und den Kopfkreis KK₁ eingeschlossene Fläche und die Fläche A7 in einer Stirnschnittbetrachtung die zwischen dem Profilverlauf des Hauptrotors (HR) zwischen zwei benachbarten Scheitelpunkten H5 und dem Kopfkreis KK₂ eingeschlossene Fläche bezeichnen.

µₗ bezeichnet einen Profilspaltlängenfaktor, wobei die Länge des Profileingriffsspalts einer Zahnlücke ins Verhältnis zur Profiltiefe PT₁ gesetzt wird. Damit lässt sich ein Maß für die Länge des Profileingriffspalts festlegen unabhängig von der Baugröße der Schraubenmaschine. Je kleiner der Zahlenwert der Kennzahl µₗ ist, umso kürzer ist bei gleicher Profiltiefe der Profilspalt einer Zahnteilung und damit umso geringer der Leckvolumenstrom zurück auf die Saugseite. Aus dem Faktor µₗ ^{∗} µ_{Bl} ergibt sich das Ziel, ein kleines druckseitiges Blasloch mit einem kurzen Profilspalt zu kombinieren. Die beiden Kennzahlen verhalten sich, wie bereits erwähnt, jedoch gegenläufig.

Es wird darüber hinaus als vorteilhaft angesehen, wenn Hauptrotor (HR) und Nebenrotor (NR) derart ausgebildet und aufeinander abgestimmt sind, dass eine trockene Verdichtung mit einem Druckverhältnis Π von bis zu 3, insbesondere mit einem Druckverhältnis Π von größer 1 und bis zu 3, erzielbar ist, wobei das Druckverhältnis das Verhältnis von Verdichtungsenddruck zu Ansaugdruck bezeichnet.

Eine weiterhin bevorzugte Ausführungsform sieht ein Rotorpaar vor, derart, dass der Hauptrotor (HR) bezogen auf einen Kopfkreis KK₂ mit einer Umfangsgeschwindigkeit in einem Bereich von 20 bis 100 m/s betreibbar ausgebildet ist.

Eine weitere Ausführungsform weist ein Rotorpaar auf, das dadurch gekennzeichnet ist, dass für ein durch das Verhältnis der Kopfkreisradien von Hauptrotor (HR) und Nebenrotor (NR) definierte Durchmesserverhältnis ${D}_{v} = \frac{{Dk}_{2}}{{Dk}_{1}} = \frac{{rk}_{2}}{{rk}_{1}}$ $1,145 \leq {D}_{v} \leq 1,30$ eingehalten ist, wobei Dk₁ den Durchmesser des Kopfkreises KK₁ des Nebenrotors (NR) und Dk₂ den Durchmesser des Kopfkreises KK₂ des Hauptrotors (HR) bezeichnen.

### 2. Bevorzugte Ausgestaltungen für ein Rotorpaar mit Zähne-Zahlverhältnis 4 / 5

Nachstehend werden bevorzugte Ausgestaltungen für ein Rotorpaar mit Zähne-Zahlverhältnis 4/5, also für ein Rotorpaar, bei dem der Hauptrotor vier Zähne und der Nebenrotor fünf Zähne aufweist, dargelegt:
Eine weitere bevorzugte Ausführungsform sieht vor, dass in einer Stirnschnittbetrachtung innerhalb eines Nebenrotorzahns verlaufende Kreisbögen B₂₅, B₅₀, B₇₅, deren gemeinsamer Mittelpunkt durch die Achse C1 gegeben ist, definiert sind, wobei der Radius r₂₅ von B₂₅ den Wert r₂₅ = rf₁ + 0,25 * (rk₁ - rf₁) hat, der Radius r₅₀ von B₅₀ den Wert r₅₀ = rf₁ + 0,5 * (rk₁ - rf₁) hat und der Radius r₇₅ von B₇₅ den Wert r₇₅ = rf₁ + 0,75 * (rk₁ - rf₁) hat, und wobei die Kreisbögen B₂₅, B₅₀, B₇₅ jeweils durch die vorlaufende Zahnflanke Fᵥ und die nachlaufende Zahnflanke F_{N} begrenzt werden, und wobei Zahndickenverhältnisse als Verhältnisse der Bogenlängen b₂₅, b₅₀, b₇₅ der Kreisbögen B₂₅, B₅₀, B₇₅ mit ε₁ = b₅₀/b₂₅ und ε₂ = b₇₅/b₂₅ definiert werden und folgende Bemessung eingehalten ist:
0,75 ≤ ε₁ ≤ 0,85 und/oder 0,65 ≤ ε₂ ≤ 0,74.

Ziel ist es, ein kleines Blasloch mit kurzer Länge des Profileingriffsspalts zu kombinieren. Die beiden Parameter verhalten sich jedoch gegenläufig, d.h. je kleiner das Blasloch modelliert wird, desto größer wird zwangsläufig die Länge des Profileingriffsspalts. Umgekehrt wird das Blasloch umso größer, je kürzer die Länge des Profileingriffsspalts ist. In den beanspruchten Bereichen wird eine besonders günstige Kombination der beiden Parameter erzielt. Gleichzeitig wird eine ausreichend hohe Biegesteifigkeit des Nebenrotors gewährleistet. Darüber hinaus stellen sich auch Vorteile, was den Kammerausschub anbelangt, und beim Nebenrotor-Drehmoment ein. Hinsichtlich der Veranschaulichung der Parameter wird ergänzend auch auf die Figur 7c verwiesen.

Eine weitere bevorzugte Ausführungsform sieht vor, dass in einer Stirnschnittbetrachtung zwischen dem betrachteten Zahn des Nebenrotors (NR) und dem jeweils benachbarten Zahn des Nebenrotors (NR) Fußpunkte F1 und F2 am Fußkreis und am radial äußersten Punkt des Zahns ein Scheitelpunkt F5 definiert sind, wobei durch F1, F2 und F5 ein Dreieck D_{z} definiert ist und wobei in einem radial äußeren Bereich der Zahn mit seiner zwischen F5 und F2 ausgebildeten vorlaufenden Zahnflanke Fᵥ mit einer Fläche A1 und mit seiner nachlaufenden zwischen F1 und F5 ausgebildeten Zahnflanke F_{N} mit einer Fläche A2 über das Dreieck D_{z} übersteht und wobei 6 ≤ A2/A1 ≤ 15 eingehalten ist.

Die Zahnteilfläche A1 an der vorlaufenden Zahnflanke Fᵥ des Nebenrotors hat wesentlichen Einfluss auf die Blaslochfläche. Die Zahnteilfläche A2 an der nachlaufenden Zahnflanke F_{N} des Nebenrotors hat hingegen wesentlichen Einfluss auf die Länge des Profileingriffsspalts, den Kammerausschub sowie das Nebenrotordrehmoment. Für das Zahnteilflächenverhältnis A2/A1 gibt es einen vorteilhaften Bereich, der einen guten Kompromiss zwischen Länge des Profileingriffsspalts einerseits und Blasloch andererseits ermöglicht. Hinsichtlich der Veranschaulichung der Parameter wird ergänzend auch auf Figur 7d verwiesen.

In einer weiteren Ausführungsform weist das Rotorpaar einen Nebenrotor auf, bei dem in einer Stirnschnittbetrachtung zwischen dem betrachteten Zahn des Nebenrotors (NR) und dem jeweils benachbarten Zahn des Nebenrotors (NR) Fußpunkte F1 und F2 und am radial äußersten Punkt des Zahns ein Scheitelpunkt F5 definiert sind, wobei durch F1, F2 und F5 ein Dreieck D_{z} definiert ist und wobei die zwischen F5 und F2 ausgebildete vorlaufende Zahnflanke Fᵥ in einem radial äußeren Bereich des Zahns mit einer Fläche A1 über das Dreieck D_{z} übersteht und in einem radial inneren Bereich gegenüber dem Dreieck D_{z} mit einer Fläche A3 zurücktritt und wobei 9,0 ≤ A3/A1 ≤ 18 eingehalten ist. Hinsichtlich der Veranschaulichung der Parameter wird ergänzend auch auf die Figur 7d verwiesen.

Weiterhin wird es bezüglich der Gestaltung des Nebenrotors als vorteilhaft angesehen, wenn in einer Stirnschnittbetrachtung zwischen dem betrachteten Zahn des Nebenrotors (NR) und dem jeweils benachbarten Zahn des Nebenrotors (NR) Fußpunkte F1 und F2 und am radial äußersten Punkt des Zahns ein Scheitelpunkt F5 definiert sind, wobei durch F1, F2 und F5 ein Dreieck D_{z} definiert ist und wobei die zwischen F5 und F2 ausgebildete vorlaufende Zahnflanke Fᵥ in einem radial äußeren Bereich des Zahns mit einer Fläche A1 über das Dreieck D_{z} übersteht, wobei der Zahn selbst eine durch den zwischen F1 und F2 verlaufenden Kreisbogen B um den durch die Achse C1 definierten Mittelpunkt begrenzte Querschnittsfläche A0 aufweist und wobei 1,5 % ≤ A1/A0 ≤ 3,5 % eingehalten ist.

Hinsichtlich der Festlegung der Parameter wird auf die Figuren 7d sowie 7e verwiesen.

Eine weitere bevorzugte Ausführungsform sieht vor, dass in einer Stirnschnittbetrachtung zwischen dem betrachteten Zahn des Nebenrotors (NR) und dem jeweils benachbarten Zahn des Nebenrotors (NR) Fußpunkte F1 und F2 und am radial äußersten Punkt des Zahns ein Scheitelpunkt F5 definiert sind, wobei der zwischen F1 und F2 verlaufende Kreisbogen B um den durch die Achse C1 definierten Mittelpunkt einen Zahnteilungswinkel γ entsprechend 360°/Zahl der Zähne des Nebenrotors NR definiert, wobei auf dem halben Kreisbogen B zwischen F1 und F2 ein Punkt F11 definiert ist, wobei ein vom durch die Achse C1 definierten Mittelpunkt des Nebenrotors (NR) durch den Scheitelpunkt F5 gezogener Radialstrahl R den Kreisbogen B in einem Punkt F12 schneidet, wobei ein Versatzwinkel β durch den in Rotationsrichtung des Nebenrotors (NR) betrachteten Versatz von F11 zu F12 definiert wird und wobei $14 % \leq δ \leq 18 %$ eingehalten ist, mit $δ = \frac{β}{γ} ∗ 100 \left[%\right] .$

Zunächst wird nochmals klargestellt, dass der Versatzwinkel bevorzugtermaßen stets positiv ist, also stets der Versatz in Richtung auf die Rotationsrichtung gegeben ist und nicht entgegen. Der Zahn des Nebenrotors ist insofern zur Rotationsrichtung des Nebenrotors hin gekrümmt. Allerdings sollte der Versatz sich in dem als vorteilhaft angegebenen Bereich halten, um einen günstigen Kompromiss zwischen der Blaslochfläche, der Form der Eingriffslinie, der Länge und Form des Profileingriffsspalts, dem Nebenrotordrehmoment, der Biegesteifigkeit der Rotoren sowie dem Kammerausschub ins Druckfenster zu ermöglichen. Hinsichtlich einer Veranschaulichung der Parameter wird ergänzend auf Figur 7f verwiesen.

Es wird weiterhin als vorteilhaft angesehen, wenn in einer Stirnschnittbetrachtung die zwischen F1 und F5 ausgebildete nachlaufende Zahnflanke F_{N} eines Zahns des Nebenrotors (NR) einen konvexen Längenanteil von mindestens 55 % bis höchstens 95 % aufweist.

Der mit dem Bereich festgelegte, relative lange konvexe Längenanteil der nachlaufenden Zahnflanke F_{N} eines Zahn des Nebenrotors erlaubt einen guten Kompromiss zwischen Länge des Profileingriffsspalts, Kammerausschub, Nebenrotordrehmoment einerseits und Biegesteifigkeit des Nebenrotors andererseits. Hinsichtlich der Veranschaulichung der Parameter wird ergänzend auch auf Figur 7g verwiesen.

Bevorzugtermaßen ist der Nebenrotor so ausgestaltet, dass in einer Stirnschnittbetrachtung der von der Achse C1 des Nebenrotors (NR) durch F5 gezogene Radialstrahl R das Zahnprofil in einen der vorlaufenden Zahnflanke Fᵥ zugeordneten Flächenanteil A5 und einen der nachlaufenden Zahnflanke F_{N} zugeordneten Flächenanteil A4 teilt und wobei $4 \leq A4/A5 \leq 9$ eingehalten ist. Es sei an dieser Stelle nochmals darauf hingewiesen, dass das Zahnprofil nach radial innen zur Achse C1 hin durch den Fußkreis FK₁ begrenzt ist. Hierbei kann es auftreten, dass der Radialstrahl R das Zahnprofil derart teilt, dass zwei disjunkte Flächenanteile mit einem Gesamtflächenanteil A5, die der vorlaufenden Zahnflanke Fᵥ zugeordnet sind, entstehen, vgl. Figur 7g. Würde der Scheitelpunkt F5 derart zur vorlaufenden Zahnflanke hin versetzt sein, dass der Radialstrahl R die vorlaufende Zahnflanke Fᵥ nicht nur berührt, sondern in zwei Punkten schneidet, so sind wiederum zwei der vorlaufenden Zahnflanke zugeordnete disjunkte Flächenanteile mit einem Gesamtflächenanteil A5 definiert. Der der nachlaufenden Zahnflanke F_{N} zugeordnete Flächenanteil A4 wird dann zum einen durch den Radialstrahl R abschnittsweise, nämlich zwischen den zwei Schnittpunkten der vorlaufenden Zahnflanke Fᵥ mit dem Radialstrahl R, zum anderen auch durch die vorlaufende Zahnflanke Fᵥ begrenzt.

Eine weitere bevorzugte Ausführungsform weist ein Rotorpaar auf, das dadurch gekennzeichnet ist, dass der Hauptrotor HR mit einem Umschlingungswinkel Φ_{HR} ausgebildet ist, für den gilt: 320° ≤ Φ_{HR} ≤ 360°, vorzugsweise 330° ≤ Φ_{HR} ≤ 360°.

Mit zunehmendem Umschlingungswinkel kann bei gleichem eingebautem Volumenverhältnis die Druckfensterfläche größer gestaltet werden. Zusätzlich verkürzt sich dadurch auch die axiale Erstreckung der auszuschiebenden Arbeitskammer, die sog. Profiltaschentiefe. Dies reduziert insbesondere bei größeren Drehzahlen die Ausschiebedrosselverluste und ermöglicht damit eine bessere spezifische Leistung. Ein zu großer Umschlingungswinkel wirkt sich allerdings wiederum nachteilig auf das Bauvolumen aus und führt zu größeren Rotoren.

Darüber hinaus ist in einer vorteilhaften Ausführungsform ein Rotorpaar vorgesehen, das derart ausgebildet ist und miteinander zusammenwirkt, dass ein Blaslochfaktor µ_{Bl} mindestens 0,02 % und höchstens 0,4 %, bevorzugtermaßen höchstens 0,25 % beträgt, eingehalten ist, wobei ${μ}_{Bl} = \frac{{A}_{Bl}}{A 6 + A 7} ∗ 100 \left[%\right]$ und wobei A_{Bl} eine absolute druckseitige Blaslochfläche und A6 und A7 Zahnlückenflächen des Nebenrotors NR bzw. des Hauptrotors (HR) bezeichnen, wobei die Fläche A6 in einer Stirnschnittbetrachtung die zwischen dem Profilverlauf des Nebenrotors (NR) zwischen zwei benachbarten Scheitelpunkten F5 und dem Kopfkreis KK₁ eingeschlossene Fläche und die Fläche A7 in einer Stirnschnittbetrachtung die zwischen dem Profilverlauf des Hauptrotors (HR) zwischen zwei benachbarten Scheitelpunkten H5 und dem Kopfkreis KK₂ eingeschlossene Fläche bezeichnen.

Während die absolute Größe des druckseitigen Blaslochs alleine noch keine sinnvolle Aussage über die Wirkung auf die Leckmassenströme ermöglicht, ist ein Verhältnis von absoluter druckseitiger Blaslochfläche A_{Bl} zur Summe aus der Zahnlückenfläche A6 des Nebenrotors sowie der Zahnlückenfläche A7 des Hauptrotors wesentlich aussagekräftiger. Hinsichtlich der Veranschaulichung der Parameter wird hierbei ergänzend auch auf Figur 7b verwiesen. Je kleiner der Zahlenwert µ_{Bl} ist, umso geringer ist der Einfluss des Blaslochs auf das Betriebsverhalten. Dies erlaubt einen Vergleich unterschiedlicher Profilformen. Die druckseitige Blaslochfläche lässt sich damit unabhängig von der Baugröße der Schraubenmaschine darstellen.

In einer weiterhin bevorzugten Ausführungsform ist ein Rotorpaar derart ausgebildet und aufeinander abgestimmt, dass für einen Blasloch-/Profilspaltlängenfaktor µₗ ∗ µ_{Bl} $0,1 % \leq {μ}_{I} * {μ}_{BI} \leq 1,72 %$ eingehalten ist mit ${μ}_{l} = \frac{{l}_{sp}}{{PT}_{1}} ,$ wobei lₛₚ die Länge des räumlichen, also dreidimensionalen Profileingriffspalts einer Zahnlücke des Nebenrotors und PT₁ die Profiltiefe des Nebenrotors mit PT₁ = rk₁ - rf₁ bezeichnen und ${μ}_{Bl} = \frac{{A}_{Bl}}{A 6 + A 7} ∗ 100 \left[%\right]$ wobei A_{Bl} eine absolute druckseitige Blaslochfläche und A6 und A7 Zahnlückenflächen des Nebenrotors (NR) bzw. des Hauptrotors (HR) bezeichnen, wobei die Fläche A6 in einer Stirnschnittbetrachtung die zwischen dem Profilverlauf des Nebenrotors (NR) zwischen zwei benachbarten Scheitelpunkten F5 und dem Kopfkreis KK₁ eingeschlossene Fläche und die Fläche A7 in einer Stirnschnittbetrachtung die zwischen dem Profilverlauf des Hauptrotors (HR) zwischen zwei benachbarten Scheitelpunkten H5 und dem Kopfkreis KK₂ eingeschlossene Fläche bezeichnen.

µₗ bezeichnet einen Profilspaltlängenfaktor, wobei die Länge des Profileingriffsspalts einer Zahnlücke ins Verhältnis zur Profiltiefe PT₁ gesetzt wird. Damit lässt sich ein Maß für die Länge des Profileingriffspalts festlegen unabhängig von der Baugröße der Schraubenmaschine. Je kleiner der Zahlenwert der Kennzahl µₗ ist, umso kürzer ist bei gleicher Profiltiefe der Profilspalt und damit umso geringer der Leckvolumenstrom zurück auf die Saugseite. Aus dem Faktor µₗ * µ_{Bl} ergibt sich das Ziel, ein kleines druckseitiges Blasloch mit einem kurzen Profilspalt zu kombinieren. Die beiden Kennzahlen verhalten sich, wie bereits erwähnt, jedoch gegenläufig.

Es wird darüber hinaus als vorteilhaft angesehen, wenn Hauptrotor (HR) und Nebenrotor (NR) derart ausgebildet und aufeinander abgestimmt sind, dass eine trockene Verdichtung mit einem Druckverhältnis von bis zu 5, insbesondere mit einem Druckverhältnis Π von größer 1 und bis zu 5, oder alternativ eine fluideingespritzte Verdichtung mit einem Druckverhältnis von bis zu 16, insbesondere mit einem Druckverhältnis größer 1 und bis zu 16, erzielbar ist, wobei das Druckverhältnis das Verhältnis von Verdichtungsenddruck zu Ansaugdruck bezeichnet.

Eine weiterhin bevorzugte Ausführungsform sieht ein Rotorpaar vor, derart, dass im Fall einer trockenen Verdichtung der Hauptrotor bezogen auf einen Kopfkreis KK₂ mit einer Umfangsgeschwindigkeit in einem Bereich von 20 bis 100 m/s und im Fall einer fluideingespritzten Verdichtung der Hauptrotor mit einer Umfangsgeschwindigkeit in einem Bereich von 5 bis 50 m/s betreibbar ausgebildet ist.

Eine weitere Ausführungsform weist ein Rotorpaar auf, das dadurch gekennzeichnet ist, dass für ein durch das Verhältnis der Kopfkreisradien von Hauptrotor (HR) und Nebenrotor (NR) definierte Durchmesserverhältnis ${D}_{v} = \frac{{Dk}_{2}}{{Dk}_{1}} = \frac{{rk}_{2}}{{rk}_{1}}$ $1,195 \leq {D}_{v} \leq 1,33$ eingehalten ist, wobei Dk₁ den Durchmesser des Kopfkreises KK₁ des Nebenrotors (NR) und Dk₂ den Durchmesser des Kopfkreises KK₂ des Hauptrotors (HR) bezeichnet.

### 3. Bevorzugte Ausgestaltungen für ein Rotorpaar mit Zähne-Zahlverhältnis 5 / 6

Nachfolgend werden bevorzugte Ausgestaltungen für ein Rotorpaar mit Zähne-Zahlverhältnis 5/6, also für ein Rotorpaar, bei dem der Hauptrotor fünf Zähne und der Nebenrotor sechs Zähne aufweist, dargelegt:
Eine weitere bevorzugte Ausführungsform sieht vor, dass in einer Stirnschnittbetrachtung innerhalb eines Nebenrotorzahns verlaufende Kreisbögen B₂₅, B₅₀, B₇₅, deren gemeinsamer Mittelpunkt durch die Achse C1 gegeben ist, definiert sind, wobei der Radius r₂₅ von B₂₅ den Wert r₂₅ = rf₁ + 0,25 * (rk₁ - rf₁) hat, der Radius r₅₀ von B₅₀ den Wert r₅₀ = rf₁ + 0,5 * (rk₁ - rf₁) hat und der Radius r₇₅ von B₇₅ den Wert r₇₅ = rf₁ + 0,75 * (rk₁ - rf₁) hat, und wobei die Kreisbögen B₂₅, B₅₀, B₇₅ jeweils durch die vorlaufende Zahnflanke F_{V} und die nachlaufende Zahnflanke F_{N} begrenzt werden, wobei Zahndickenverhältnisse als Verhältnisse der Bogenlängen b₂₅, b₅₀, b₇₅ der Kreisbögen B₂₅, B₅₀, B₇₅ mit ε₁ = b₅₀/b₂₅ und ε₂ = b₇₅/b₂₅ definiert werden und folgende Bemessung eingehalten ist: 0,76 ≤ ε₁ ≤ 0,86 und/oder 0,62 ≤ ε₂ ≤ 0,72.

Ziel ist es, ein kleines Blasloch mit kurzer Länge des Profileingriffsspalts zu kombinieren. Die beiden Parameter verhalten sich jedoch gegenläufig, d.h. je kleiner das Blasloch modelliert wird, desto größer wird zwangsläufig die Länge des Profileingriffsspalts. Umgekehrt wird das Blasloch umso größer, je kürzer die Länge des Profileingriffsspalts ist. In den beanspruchten Bereichen wird eine besonders günstige Kombination der beiden Parameter erzielt. Gleichzeitig wird eine ausreichend hohe Biegesteifigkeit des Nebenrotors gewährleistet. Darüber hinaus stellen sich auch Vorteile, was den Kammerausschub anbelangt, und beim Nebenrotor-Drehmoment ein. Hinsichtlich der Veranschaulichung der Parameter wird ergänzend auf die Figur 7c verwiesen.

Eine weitere bevorzugte Ausführungsform sieht vor, dass in einer Stirnschnittbetrachtung zwischen dem betrachteten Zahn des Nebenrotors (NR) und dem jeweils benachbarten Zahn des Nebenrotors (NR) Fußpunkte F1 und F2 am Fußkreis und am radial äußersten Punkt des Zahns ein Scheitelpunkt F5 definiert sind, wobei durch F1, F2 und F5 ein Dreieck D_{Z} definiert ist und wobei in einem radial äußeren Bereich der Zahn mit seiner zwischen F5 und F2 ausgebildeten vorlaufenden Zahnflanke Fᵥ mit einer Fläche A1 und mit seiner nachlaufenden zwischen F1 und F5 ausgebildeten Zahnflanke F_{N} mit einer Fläche A2 über das Dreieck D_{z} übersteht und wobei 4 ≤ A2/A1 ≤ 7 eingehalten ist.

Die Zahnteilfläche A1 an der vorlaufenden Zahnflanke Fᵥ des Nebenrotors hat wesentlichen Einfluss auf die Blaslochfläche. Die Zahnteilfläche A2 an der nachlaufenden Zahnflanke F_{N} des Nebenrotors hat hingegen wesentlichen Einfluss auf die Länge des Profileingriffsspalts, den Kammerausschub sowie das Nebenrotordrehmoment. Für das Zahnteilflächenverhältnis A2/A1 gibt es einen vorteilhaften Bereich, der einen guten Kompromiss zwischen Länge des Profileingriffsspalts einerseits und Blasloch andererseits ermöglicht. Hinsichtlich der Veranschaulichung der Parameter wird ergänzend auf Figur 7d verwiesen.

In einer weiteren bevorzugten Ausführungsform weist das Rotorpaar einen Nebenrotor auf, bei dem in einer Stirnschnittbetrachtung zwischen dem betrachteten Zahn des Nebenrotors (NR) und dem jeweils benachbarten Zahn des Nebenrotors (NR) Fußpunkte F1 und F2 und am radial äußersten Punkt des Zahns ein Scheitelpunkt F5 definiert sind, wobei durch F1, F2 und F5 ein Dreieck D_{z} definiert ist und wobei die zwischen F5 und F2 ausgebildete vorlaufende Zahnflanke F_{V} in einem radial äußeren Bereich des Zahns mit einer Fläche A1 über das Dreieck D_{Z} übersteht und in einem radial inneren Bereich gegenüber dem Dreieck D_{Z} mit einer Fläche A3 zurücktritt und wobei 8 ≤ A3/A1 ≤ 14 eingehalten ist. Hinsichtlich der Veranschaulichung der Parameter wird ergänzend auch auf die Figur 7d verwiesen.

Weiterhin wird es bezüglich der Gestaltung des Nebenrotors als vorteilhaft angesehen, wenn in einer Stirnschnittbetrachtung zwischen dem betrachteten Zahn des Nebenrotors (NR) und dem jeweils benachbarten Zahn des Nebenrotors (NR) Fußpunkte F1 und F2 und am radial äußersten Punkt des Zahns ein Scheitelpunkt F5 definiert sind, wobei durch F1, F2 und F5 ein Dreieck D_{z} definiert ist und wobei die zwischen F5 und F2 ausgebildete vorlaufende Zahnflanke Fᵥ in einem radial äußeren Bereich des Zahns mit einer Fläche A1 über das Dreieck D_{z} übersteht, wobei der Zahn selbst eine durch den zwischen F1 und F2 verlaufenden Kreisbogen B um den durch die Achse C1 definierten Mittelpunkt begrenzte Querschnittsfläche A0 aufweist und wobei 1,9 % ≤ A1/A0 ≤ 3,2 % eingehalten ist. Hinsichtlich der Veranschaulichung der Parameter wird ergänzend auch auf die Figuren 7d sowie 7e verwiesen.

Eine weitere bevorzugte Ausführungsform sieht vor, dass in einer Stirnschnittbetrachtung zwischen dem betrachteten Zahn des Nebenrotors (NR) und dem jeweils benachbarten Zahn des Nebenrotors (NR) Fußpunkte F1 und F2 und am radial äußersten Punkt des Zahns ein Scheitelpunkt F5 definiert sind, wobei der zwischen F1 und F2 verlaufende Kreisbogen B um den durch die Achse C1 definierten Mittelpunkt einen Zahnteilungswinkel γ entsprechend 360°/Zahl der Zähne des Nebenrotors NR definiert, wobei auf dem halben Kreisbogen B zwischen F1 und F2 ein Punkt F11 definiert ist, wobei ein vom durch die Achse C1 definierten Mittelpunkt des Nebenrotors (NR) durch den Scheitelpunkt F5 gezogener Radialstrahl R den Kreisbogen B in einem Punkt F12 schneidet, wobei ein Versatzwinkel β durch den in Rotationsrichtung des Nebenrotors (NR) betrachteten Versatz von F11 zu F12 definiert wird und wobei $13,5 % \leq δ \leq 18 %$ eingehalten ist, mit $δ = \frac{β}{γ} ∗ 100 \left[%\right] .$

Zunächst wird nochmals klargestellt, dass der Versatzwinkel bevorzugtermaßen stets positiv ist, also stets der Versatz in Richtung auf die Rotationsrichtung gegeben ist und nicht entgegen. Der Zahn des Nebenrotors ist insofern zur Rotationsrichtung des Nebenrotors hin gekrümmt. Allerdings sollte der Versatz sich in dem als vorteilhaft angegebenen Bereich halten, um einen günstigen Kompromiss zwischen der Blaslochfläche, der Form der Eingriffslinie, der Profilspaltlänge und -form, dem Nebenrotordrehmoment, der Biegesteifigkeit der Rotoren sowie dem Kammerausschub ins Druckfenster zu ermöglichen. Hinsichtlich einer Veranschaulichung der Parameter wird ergänzend auf Figur 7f verwiesen.

Eine weitere bevorzugte Ausführungsform weist ein Rotorpaar auf, das dadurch gekennzeichnet ist, dass der Hauptrotor HR mit einem Umschlingungswinkel Φ_{HR} ausgebildet ist, für den gilt: 320° ≤ Φ_{HR} ≤ 360°, vorzugsweise 330° ≤ Φ_{HR} ≤ 360°.Mit zunehmendem Umschlingungswinkel kann bei gleichem eingebautem Volumenverhältnis die Druckfensterfläche größer gestaltet werden. Zusätzlich verkürzt sich dadurch auch die axiale Erstreckung der auszuschiebenden Arbeitskammer, die sog. Profiltaschentiefe. Dies reduziert insbesondere bei größeren Drehzahlen die Ausschiebedrosselverluste und ermöglicht damit eine bessere spezifische Leistung. Ein zu großer Umschlingungswinkel wirkt sich allerdings wiederum nachteilig auf das Bauvolumen aus und führt zu größeren Rotoren.

Darüber hinaus ist in einer vorteilhaften Ausführungsform ein Rotorpaar vorgesehen, das derart ausgebildet ist und miteinander zusammenwirkt, dass ein Blaslochfaktor µ_{Bl} mindestens 0,03 % und höchstens 0,25 %, bevorzugtermaßen höchstens 0,2 % beträgt, wobei ${μ}_{Bl} = \frac{{A}_{Bl}}{A 6 + A 7} ∗ 100 \left[%\right]$ und wobei A_{Bl} eine absolute druckseitige Blaslochfläche und A6 und A7 Zahnlückenflächen des Nebenrotors NR bzw. des Hauptrotors (HR) bezeichnen, wobei die Fläche A6 in einer Stirnschnittbetrachtung die zwischen dem Profilverlauf des Nebenrotors (NR) zwischen zwei benachbarten Scheitelpunkten F5 und dem Kopfkreis KK₁ eingeschlossene Fläche und die Fläche A7 in einer Stirnschnittbetrachtung die zwischen dem Profilverlauf des Hauptrotors (HR) zwischen zwei benachbarten Scheitelpunkten H5 und dem Kopfkreis KK₂ eingeschlossene Fläche bezeichnen.

Während die absolute Größe des druckseitigen Blaslochs alleine noch keine sinnvolle Aussage über die Wirkung auf die Leckmassenströme ermöglicht, ist ein Verhältnis von absoluter druckseitiger Blaslochfläche A_{Bl} zur Summe aus der Zahnlückenfläche A6 des Nebenrotors sowie der Zahnlückenfläche A7 des Hauptrotors wesentlich aussagekräftiger. Hinsichtlich der Veranschaulichung der Parameter wird hierbei ergänzend auch auf Figur 7b verwiesen. Je kleiner der Zahlenwert µ_{Bl} ist, umso geringer ist der Einfluss des Blaslochs auf das Betriebsverhalten. Dies erlaubt einen Vergleich unterschiedlicher Profilformen. Die druckseitige Blaslochfläche lässt sich damit unabhängig von der Baugröße des Schraubenverdichters darstellen.

In einer weiterhin bevorzugten Ausführungsform ist ein Rotorpaar derart ausgebildet und aufeinander abgestimmt, dass für einen Blasloch-/Profilspaltlängenfaktor µₗ ∗ µ_{Bl} $0,1 % \leq {μ}_{l} * {μ}_{Bl} \leq 1,26 %$ eingehalten ist mit ${μ}_{l} = \frac{{l}_{sp}}{{PT}_{1} ′}$ wobei lₛₚ die Länge des räumlichen, also dreidimensionalen Profileingriffspalts einer Zahnlücke des Nebenrotors und PT₁ die Profiltiefe des Nebenrotors mit PT₁ = rk₁ - rf₁ bezeichnen und ${μ}_{Bl} = \frac{{A}_{Bl}}{A 6 + A 7} ∗ 100 \left[%\right]$ wobei A_{Bl} eine absolute druckseitige Blaslochfläche und A6 und A7 Zahnlückenflächen des Nebenrotors (NR) bzw. des Hauptrotors (HR) bezeichnen, wobei die Fläche A6 in einer Stirnschnittbetrachtung die zwischen dem Profilverlauf des Nebenrotors (NR) zwischen zwei benachbarten Scheitelpunkten F5 und dem Kopfkreis KK₁ eingeschlossene Fläche und die Fläche A7 in einer Stirnschnittbetrachtung die zwischen dem Profilverlauf des Hauptrotors (HR) zwischen zwei benachbarten Scheitelpunkten H5 und dem Kopfkreis KK₂ eingeschlossene Fläche bezeichnen.

µₗ bezeichnet einen Profilspaltlängenfaktor, wobei die Länge des Profileingriffsspalts einer Zahnlücke ins Verhältnis zur Profiltiefe PT₁ gesetzt wird. Damit lässt sich ein Maß für die Länge des Profileingriffspalts festlegen unabhängig von der Baugröße der Schraubenmaschine. Je kleiner der Zahlenwert der Kennzahl µₗ ist, umso kürzer ist bei gleicher Profiltiefe der Profilspalt und damit umso geringer der Leckvolumenstrom zurück auf die Saugseite. Aus dem Faktor µₗ ^{∗} µ_{Bl} ergibt sich das Ziel, ein kleines druckseitiges Blasloch mit einem kurzen Profilspalt zu kombinieren. Die beiden Kennzahlen verhalten sich, wie bereits erwähnt, jedoch gegenläufig.

Es wird darüber hinaus als vorteilhaft angesehen, wenn Hauptrotor (HR) und Nebenrotor (NR) derart ausgebildet und aufeinander abgestimmt sind, dass eine trockene Verdichtung mit einem Druckverhältnis von bis zu 5, insbesondere mit einem Druckverhältnis Π von größer 1 und bis zu 5, oder alternativ eine fluideingespritzte Verdichtung mit einem Druckverhältnis von bis zu 20, insbesondere mit einem Druckverhältnis Π von größer 1 und bis zu 20, erzielbar sind, wobei das Druckverhältnis das Verhältnis von Verdichtungsenddruck zu Ansaugdruck bezeichnet.

Eine weiterhin bevorzugte Ausführungsform sieht ein Rotorpaar vor, derart, dass der Hauptrotor (HR) bezogen auf einen Kopfkreis KK₂ im Falle einer trockenen Verdichtung mit einer Umfangsgeschwindigkeit in einem Bereich von 20 bis 100 m/s und im Falle einer fluideingespritzten Verdichtung mit einer Umfangsgeschwindigkeit in einem Bereich von 5 bis 50 m/s betreibbar ausgebildet ist.

Eine weitere Ausführungsform weist ein Rotorpaar auf, das dadurch gekennzeichnet ist, dass für ein durch das Verhältnis der Kopfkreisradien von Hauptrotor (HR) und Nebenrotor (NR) definierte Durchmesserverhältnis ${D}_{v} = \frac{{Dk}_{2}}{{Dk}_{1}} = \frac{{rk}_{2}}{{rk}_{1}}$ $1,19 \leq {D}_{v} \leq 1,26$ eingehalten ist, wobei Dk₁ den Durchmesser des Kopfkreises KK₁ des Nebenrotors (NR) und Dk₂ den Durchmesser des Kopfkreises KK₂ des Hauptrotors (HR) bezeichnet.

### 4. Bevorzugte Ausgestaltung für ein Rotorpaar mit Zähne-Zahlverhältnis 3/4, 4/5 oder 5/6

Allgemein wird es als bevorzugt angesehen, dass in einer Stirnschnittbetrachtung sich die Zähne des Nebenrotors nach außen hin verjüngen, d.h. alle zu einem vom durch die Achse C1 definierten Mittelpunkt ausgehenden, durch den Punkt F5 gezogenen Radialstrahl senkrecht verlaufenden Kreisbögen von der nachlaufenden Zahnflanke F_{N} zur vorlaufenden Zahnflanke F_{V} ausgehend von F1 nach F2 in der Abfolge nach radial außen abnehmen (oder abschnittsweise zumindest gleichbleiben). Mit anderen Worten gilt in einer Stirnschnittbetrachtung für alle innerhalb eines Zahns des Nebenrotors verlaufenden Bogenlängen b(r) der jeweils zugehörigen konzentrischen Kreisbögen mit dem Radius rf₁ < r < rk₁ und dem gemeinsamen, durch die Achse C1 definierten Mittelpunkt, die jeweils durch die vorlaufende Zahnflanke Fᵥ und die nachlaufende Zahnflanke F_{N} begrenzt werden, dass die Bogenlängen b(r) mit zunehmendem Radius r monoton abnehmen.

Die Zähne des Nebenrotors sind in dieser bevorzugten Ausgestaltung also derart ausgebildet, dass sich keine Einschnürungen ergeben, also die Breite eines Zahns des Nebenrotors an keiner Stelle zunimmt, sondern nach radial außen abnimmt oder maximal gleichbleibt. Dies wird als sinnvoll angesehen, um ein einerseits kleines druckseitiges Blasloch bei einer dennoch kurzen Profileingriffsspaltlänge zu erzielen.

Vorteilhafterweise ist die Stirnschnittgestaltung des Nebenrotors (NR) derart vorgenommen, dass die Wirkrichtung des Drehmoments, das aus einem Referenzdruck auf die eine Arbeitskammer begrenzende Teiloberfläche des Nebenrotors resultiert, entgegen der Drehrichtung des Nebenrotors gerichtet ist.

Eine derartige Stirnschnittgestaltung bewirkt, dass das gesamte Drehmoment aus den Gaskräften auf den Nebenrotor der Drehrichtung des Nebenrotors entgegen gerichtet ist. Dadurch wird ein definierter Flankenkontakt zwischen der nachlaufenden Nebenrotorflanke F_{N} und der vorlaufenden Hauptrotorflanke erzielt. Dies trägt dazu bei, das Problem des sog. Rotorklapperns zu vermeiden, welches in ungünstigen, insbesondere instationären Betriebssituationen auftreten kann. Unter Rotorklappern wird ein der gleichförmigen Drehbewegung überlagertes Vor- und Nacheilen des Nebenrotors um seine Drehachse verstanden, welches mit einem schnell wechselnden Aufprallen der nachlaufenden Nebenrotorflanken an den vorlaufenden Hauptrotorflanken und anschließend der vorlaufenden Nebenrotorflanken an den nachlaufenden Hauptrotorflanken usw. einhergeht. Dieses Problem tritt insbesondere dann auf, wenn das Moment aus den Gaskräften zusammen mit anderen Momenten (z.B. aus Lagerreibung) auf den Nebenrotor undefiniert (z.B. nahe Null) ist, was durch die vorteilhafte Stirnschnittgestaltung wirksam vermieden wird.

In einer konkret möglichen, fakultativen Ausgestaltung sind Hauptrotor (HR) und Nebenrotor (NR) zum Fördern von Luft oder inerten Gasen, wie Helium oder Stickstoff, ausgebildet und aufeinander abgestimmt.

Bevorzugtermaßen ist in einer Stirnschnittbetrachtung das Profil eines Zahns des Nebenrotors bezogen auf den vom Mittelpunkt, der durch die Achse C1 definiert ist, durch den Scheitelpunkt F5 gezogenen Radialstrahl R asymmetrisch ausgebildet. Beim Nebenrotor sind somit vorlaufende Zahnflanke und nachlaufende Zahnflanke jedes Zahns zueinander unsymmetrisch ausgebildet. Diese unsymmetrische Ausbildung ist per se für Schraubenverdichter bereits bekannt. Sie trägt aber wesentlich zu einer effizienten Verdichtung bei.

Eine weiterhin bevorzugte Ausgestaltung sieht vor, dass in einer Stirnschnittbetrachtung ein Punkt C auf der Verbindungsstrecke *̅C̅*̅1̅*̅C̅*̅2̅ zwischen der ersten Achse C1 und der zweiten Achse C2 definiert ist, wo sich die Wälzkreise WK₁ des Nebenrotors (NR) und WK₂ des Hauptrotors (HR) berühren, dass K5 den Schnittpunkt des Fußkreises FK₁ des Nebenrotors (NR) mit der Verbindungsstrecke *̅C̅*̅1̅*̅C̅*̅2̅ definiert, wobei r₁ den Abstand zwischen K5 und C bemisst, und dass K4 den Punkt des saugseitigen Teils der Eingriffslinie bezeichnet, der am weitesten von der Verbindungsstrecke *̅C̅*̅1̅*̅C̅*̅2̅ zwischen C1 und C2 beabstandet liegt, wobei r₂ den Abstand zwischen K4 und C bemisst und wobei gilt: $0,9 \leq \frac{{r}_{1}}{{r}_{2}} \leq 0,875 \times \frac{{z}_{1}}{{z}_{2}} + 0,22$ mit z₁: Zahl der Zähne beim Nebenrotor (NR) und z₂: Zahl der Zähne beim Hauptrotor (HR).

Über den Verlauf des saugseitigen Teils der Eingriffslinie zwischen dem Geradenabschnitt *̅C̅*̅1̅*̅C̅*̅2̅ und der saugseitigen Verschneidungskante lassen sich unter anderem das Nebenrotordrehmoment (= Drehmoment auf den Nebenrotor) und der Kammerausschub ins Druckfenster beeinflussen. Charakteristische Merkmale des o.g. Verlaufs des saugseitigen Teils der Eingriffslinie lassen sich anhand des Radienverhältnisses r₁/r₂ zweier konzentrischer Kreise um den Punkt C (= Berührpunkt von Wälzkreis WK₁ des Nebenrotors und Wälzkreis WK₂ des Hauptrotors) beschreiben. Liegt das Radienverhältnis r₁/r₂ in dem angegebenen Bereich, wird die Arbeitskammer im Wesentlichen vollständig ins Druckfenster ausgeschoben.

In einer bevorzugten Ausgestaltung ist das Rotorpaar derart ausgebildet und ausgestaltet, dass für ein Rotorlängenverhältnis L_{HR/}a gilt: $0,85 * \left({z}_{1}/{z}_{2}\right) + 0,67 \leq {L}_{HR} / a \leq 1,26 * \left({z}_{1}/{z}_{2}\right) + 1,18 ,$ $bevorzugt 0,89 * \left({z}_{1}/{z}_{2}\right) + 0,94 \leq {L}_{HR} / a \leq 1,05 * \left({z}_{1}/{z}_{2}\right) + 1,22 ,$ mit z₁: Zahl der Zähne beim Nebenrotor (NR) und z₂: Zahl der Zähne beim Hauptrotor (HR), wobei das Rotorlängenverhältnis L_{HR/}a das Verhältnis der Rotorlänge L_{HR} zum Achsabstand a angibt und Rotorlänge L_{HR} der Abstand der saugseitigen Hauptrotor-Rotorstirnfläche zur druckseitigen Hauptrotor-Rotorstirnfläche ist.

Je kleiner der Wert von L_{HR/}a wird, desto höher wird (bei gleichem Schluckvolumen) die Biegesteifigkeit der Rotoren. In dem beanspruchten Bereich ist die Biegesteifigkeit der Rotoren ausreichend hoch, so dass sich die Rotoren im Betrieb nicht nennenswert durchbiegen und daher die Spalte (zwischen den Rotoren bzw. zwischen Rotoren und Verdichtergehäuse) verhältnismäßig eng ausgeführt werden können, ohne dass dadurch das Risiko entsteht, dass die Rotoren bei ungünstigen Betriebsbedingungen (hohe Temperaturen und/oder hohe Drücke) aneinander anlaufen bzw. im Verdichtergehäuse anlaufen. Enge Spalte bieten den Vorteil von geringen Rückströmungen und tragen damit zur Energieeffizienz bei. Gleichzeitig ist trotz kleiner Spaltmaße die Betriebssicherheit gewährleistet. Auch bei der Rotorfertigung ist eine hohe Biegesteifigkeit der Rotoren zur Einhaltung der hohen Anforderungen an die Formtoleranzen vorteilhaft.

Andererseits ist das Verhältnis von L_{HR/}a aber so groß bemessen, dass der Achsabstand a im Verhältnis zur Rotorlänge L_{HR} nicht übermäßig groß ist. Vorteilhaft ist dies, da in der Konsequenz auch die Rotordurchmesser und ganz konkret die Stirnflächen der Rotoren nicht übermäßig groß sind. Hierdurch können einerseits die Spaltlängen klein gehalten werden; dadurch Minderung der Rückströmung in vorhergehende Arbeitskammern und dadurch wiederum Verbesserung der Energieeffizienz. Andererseits können durch klein dimensionierte Stirnflächen auch die aus den druckbeaufschlagten druckseitigen Stirnflächen der Rotoren resultierenden Axialkräfte vorteilhaft klein gehalten werden, diese Axialkräfte wirken im Betrieb auf die Rotoren und insbesondere auf die Rotorlagerung. Durch eine Minimierung dieser Axialkräfte kann die Belastung der (Wälz)lager minimiert, bzw. können die Lager kleiner dimensioniert werden.

Es kann vorteilhafterweise weiterhin vorgesehen sein, dass in einer Stirnschnittbetrachtung das Zahnprofil des Nebenrotors (NR) an seinem radial äußeren Abschnitt abschnittsweise einem Kreisbogen mit Radius rk₁ folgt, also mehrere Punkte der vorlaufenden Zahnflanke Fᵥ und der nachlaufenden Zahnflanke F_{N} auf dem Kreisbogen mit Radius rk₁ um den durch die Achse C1 definierten Mittelpunkt liegen, wobei bevorzugtermaßen der Kreisbogen ARC₁ einen Winkel bezogen auf die Achse C1 zwischen 0,5° und 5°, weiter vorzugsweise zwischen 0,5° und 2,5° einschließt,
wobei F10 der von F5 am weitest beabstandete Punkt auf der vorlaufenden Zahnflanke auf diesem Kreisbogen ist und
wobei der zwischen F10 und den durch die Achse C1 definierten Mittelpunkt des Nebenrotors (NR) gezogene Radialstrahl R₁₀ die vordere Zahnflanke Fᵥ in mindestens einem Punkt berührt oder in zwei Punkten schneidet, vgl. insbesondere die Veranschaulichung in Fig. 7h.

Die vorbeschriebene Ausgestaltung des Zahnprofils des Nebenrotors ist vor allem für ein Zähne-Zahlverhältnis von 3/4 bzw. 4/5 relevant. Bei einem derartigen Zähne-Zahlverhältnis kann durch das Einhalten der oben wiedergegebenen Bedingung die Blaslochfläche reduziert werden. Beim Zähne-Zahlverhältnis 5/6 erscheint ein vorgenannter Berührungspunkt bzw. vorgenannte Schnittpunkte mit der vorlaufenden Zahnflanke F_{V} hingegen nicht erstrebenswert, da die Zähne des Nebenrotors dann möglicherweise zu dünn und in Konsequenz zu biegeweich werden.

Weiterhin wird noch ein Verdichterblock umfassend ein Verdichtergehäuse sowie ein Rotorpaar wie vorstehend beschrieben als erfindungsgemäß beansprucht, wobei das Rotorpaar einen Hauptrotor HR und einen Nebenrotor NR umfasst, die jeweils rotierbar im Verdichtergehäuse gelagert sind.

In einer bevorzugten Ausgestaltung ist der Verdichterblock derart ausgestaltet, dass die Stirnschnittgestaltung derart vorgenommen ist, dass die zwischen den Zahnprofilen von Hauptrotor (HR) und Nebenrotor (NR) gebildete Arbeitskammer im Wesentlichen komplett ins Druckfenster ausgeschoben werden kann.

Allgemein wird es auch als vorteilhaft angesehen, dass bei der hier propagierten Wahl der Profile von Nebenrotor und Hauptrotor es möglich ist, auf eine Entlastungsnut/Geräuschnut gänzlich zu verzichten bzw. diese kleiner auszuführen.

Durch die Stirnschnittgestaltung der beiden Rotoren wird vorteilhaft erreicht, dass sich beim Ausschieben der Arbeitskammer in das Druckfenster kein Kammerzwickelvolumen zwischen den beiden Rotoren bildet. Die Verdichtung kann besonders effizient erfolgen, da keine Rückströmung von bereits verdichtetem Medium auf die Ansaugseite stattfindet, und hiermit auch kein zusätzlicher Wärmeeintrag anfällt. Darüber hinaus kann das gesamte verdichtete Volumen von nachgeordneten Druckluftverbrauchern genutzt werden. Dadurch, dass eine Überverdichtung vermieden wird, ergeben sich Vorteile für die Energieeffizienz, für die Laufruhe des Verdichterblocks und für die Lebensdauer der Rotor-Lager. Bei öleingespritzten Verdichtern wird ein Quetschen des Öls verhindert, und somit die Laufruhe des Verdichters verbessert, die Belastung der Rotor-Lagerung verringert und die Beanspruchung des Öls reduziert.

In einer weiterhin bevorzugten Ausgestaltung ist ein Wellenende des Hauptrotors aus dem Verdichtergehäuse herausgeführt und zur Anbindung an einen Antrieb ausgebildet, wobei vorzugsweise beide Wellenenden des Nebenrotors vollständig innerhalb des Verdichtergehäuses aufgenommen sind.

Die Erfindung wird nachstehend auch hinsichtlich weiterer Merkmale und Vorteile anhand der Beschreibung von Ausführungsbeispielen noch näher erläutert. Hierbei zeigen:
- Figur 1: einen Stirnschnitt einer ersten Ausführungsform mit einem Zähne-Zahlverhältnis 3/4.
- Figur 2: einen Stirnschnitt einer zweiten Ausführungsform mit einem Zähne-Zahlverhältnis 3/4.
- Figur 3: einen Stirnschnitt einer dritten Ausführungsform mit einem Zähne-Zahlverhältnis 4/5.
- Figur 4: ein viertes Ausführungsbeispiel in einer Stirnschnittbetrachtung mit einem Zähne-Zahlverhältnis 5/6.
- Figur 5: eine Veranschaulichung des isentropen Blockwirkungsgrads für das zweite Ausführungsbeispiel zum 3/4 Zähne-Zahlverhältnis im Vergleich zum Stand der Technik.
- Figur 6: eine Veranschaulichung des isentropen Blockwirkungsgrads für das vierte Ausführungsbeispiel zum 5/6 Zähne-Zahlverhältnis im Vergleich zum Stand der Technik.
- Figur 7a - 7k: Veranschaulichungsdiagramme für die verschiedenen Parameter der Geometrie des Nebenrotors bzw. des Rotorpaars bestehend aus Hauptrotor und Nebenrotor.
- Figur 8: eine Veranschaulichung des Umschlingungswinkels beim Hauptrotor.
- Figur 9: eine schematische Schnittzeichnung einer Ausführungsform eines Verdichterblocks.
- Figur 10: eine Ausführungsform für ein miteinander verzahntes Rotorpaar bestehend aus einem Hauptrotor und einem Nebenrotor in dreidimensionaler Darstellung.
- Figur 11: eine perspektivische Darstellung einer Ausführungsform eines Nebenrotors zur Veranschaulichung der räumlichen Eingriffslinie.
- Figuren 12a, 12b: eine Veranschaulichung der für die Drehmomentwirkungen relevanter Flächen bzw. Teilflächen einer Arbeitskammer einer Ausführungsform des Nebenrotors.
- Figur 13: den Stirnschnitt der Ausführungsform nach Figur 1 zur Erläuterung des Profilverlaufs von Haupt- und Nebenrotor bei dieser Ausführungsform.
- Figur 14: den Stirnschnitt der Ausführungsform nach Figur 2 zur Erläuterung des Profilverlaufs von Haupt- und Nebenrotor bei dieser Ausführungsform.
- Figur 15: den Stirnschnitt der Ausführungsform nach Figur 3 zur Erläuterung des Profilverlaufs von Haupt- und Nebenrotor bei dieser Ausführungsform.
- Figur 16: den Stirnschnitt der Ausführungsform nach Figur 4 zur Erläuterung des Profilverlaufs von Haupt- und Nebenrotor bei dieser Ausführungsform.

Im Folgenden sollen die Ausführungsbeispiele nach den Figuren 1 bis 4 erläutert werden. Alle vier Ausführungsbeispiele stellen taugliche Profile dar im Sinne der vorliegenden Erfindung.

Die entsprechenden geometrischen Vorgabewerte für den Hauptrotor HR bzw. den Nebenrotor NR sind in den nachstehend wiedergegebenen Tabellen 1 bis 4 angegeben.

**Tabelle 1**

| | | **Ausführungsbeispiel 1** | **Ausführungsbeispiel 2** | **Ausführungsbeispiel 3** | **Ausführungsbeispiel 4** |
|---|---|---|---|---|---|
| | **Zähnezahl HR z₂** | **3** | **3** | **4** | **5** |
| | **Zähnezahl NR z₁** | **4** | **4** | **5** | **6** |
| | PTᵣₑₗ [-] | 0,588 | 0,54 | 0,528 | 0,455 |
| | a/rk₁ [-] | 1,66 | 1,72 | 1,764 | 1,78 |

**Tabelle 2**

| Die Profile wurden mit folgenden Achsabständen a erstellt: | | | | |
|---|---|---|---|---|
| | **Ausführungsbeispiel 1** | **Ausführungsbeispiel 2** | **Ausführungsbeispiel 3** | **Ausführungsbeispiel 4** |
| Achsabstand a[mm] | 127 | | | 111 |

**Tabelle 3**

| Damit ergeben sich folgende Stirnschnitt-Hauptabmessungen: | | | | |
|---|---|---|---|---|
| | **Ausführungsbeispiel 1** | **Ausführungsbeispiel 2** | **Ausführungsbeispiel 3** | **Ausführungsbeispiel 4** |
| Dk₂ [mm] | 191 | 186,1 | 186 | 154 |
| Dk₁ [mm] | 153 | 147,7 | 144 | 124,7 |
| rw₂ [mm] | 54,4 | | 56,4 | 50,5 |
| rw₁ [mm] | 72,6 | | 70,6 | 60,5 |

**Tabelle 4**

| Weitere Hauptabmessungen der Rotoren: | | | | |
|---|---|---|---|---|
| | **Ausführungsbeispiel 1** | **Ausführungsbeispiel 2** | **Ausführungsbeispiel 3** | **Ausführungsbeispiel 4** |
| Rotorlänge L_{HR}[mm] | 307 | | 293 | 235,5 |

Es ergeben sich bei den dargestellten Ausführungsbeispielen die folgenden erfindungsgemäßen Merkmale und Kenngrößen, die in Tabelle 5 zusammengestellt sind:

**Tabelle 5**

| **Zusammenstellung der weiteren Merkmale und Kenngrößen:** | | | | | |
|---|---|---|---|---|---|
| Merkmal | | **Ausführungsbeispiel 1** | **Ausführungsbeispiel 2** | **Ausführungsbeispiel 3** | **Ausführungsbeispiel 4** |
| | Zahndickenverhältnis ε₁ [-] | 0,85 | 0,82 | 0,80 | 0,79 |
| | Zahndickenverhältnis ε₂ [-] | 0,74 | 0,64 | 0,69 | 0,65 |
| | Flächenverhältnis A2/A1 [-] | 15,7 | 37,8 | 10,0 | 6,2 |
| | Flächenverhältnis A1/A0 [%] | 2,3 | 1,1 | 2,2 | 2,3 |
| | Flächenverhältnis A3/A1 [-] | 9,9 | 19,6 | 12,6 | 11,6 |
| | Zahnkrümmungsverhäl tnis δ [%] | 18,5 | 21,1 | 15,7% | 15,2 |
| | | | | | |
| | Konvexer Längenanteil [%] | 66,9% | 71,2% | 62,7% | - |
| | Radialer Zahndickenverlauf | Die Zahndicke der Nebenrotorzähne nimmt vom Fußkreisradius rf₁ bis zum Kopfkreisradius rk₁ monoton ab. | | | |
| | Radialstrahl R₁₀ | Radialstrahl R₁₀ hat 2 Schnittpunkte mit der vorlaufenden Zahnflanke F_{V} | | | - |
| | | | | | |
| | Flächenverhältnis A4/A5 [-] | 7,5 | 10,1 | 5,5 | - |
| | Umschlingungswinkel Φ_{HR} | 334,7° | | 330,3 | 330,3 |
| | µBI [%] | 0,159 | 0,086 | 0,106 | 0,18 |
| | | | | | |
| | µBI*µl [%] | 0,94 | 0,53 | 0,631 | 1,058 |
| | Profilstirnschnittgestal tung bzgl. Kammerausschub | Die Arbeitskammer kann im Wesentlichen komplett ins Druckfenster ausgeschoben werden. | | | |
| | Profilstirnschnittgestal tung bzgl. Nebenrotor-Drehmoment | Die Wirkrichtung des aus den Gaskräften resultierenden NR-Drehmoments ist entgegen der Drehrichtung des Nebenrotors gerichtet. | | | |
| | Form der Eingriffslinie r₁/r₂ | 1,037 | 1,044 | 0,984 | 1,0 |
| | Durchmesserverhältnis Dᵥ | 1,248 | 1,26 | 1,292 | 1,235 |
| | Rotorlängenverhältnis L_{HR}/a | 2,42 | 2,42 | 2,31 | 2,12 |

Der isentrope Blockwirkungsgrad im Vergleich zum Stand der Technik ist für das zweite Ausführungsbeispiel zum 3/4 Zähne-Zahlverhältnis in Figur 5 veranschaulicht. Wiedergegeben sind dort zwei Kurven gleichen Druckverhältnisses.

Das konkret wiedergegebene Druckverhältnis beträgt 2,0 (Verhältnis Ausgangsdruck zu Eingangsdruck). Der isentrope Blockwirkungsgrad konnte gegenüber den mit dem Stand der Technik erreichbaren Werten deutlich verbessert werden.

In Figur 6 ist der isentrope Blockwirkungsgrad im Vergleich zum Stand der Technik beim vierten Ausführungsbeispiel (5/6 Zähne-Zahlverhältnis) veranschaulicht. Auch hier sind zwei Kurven gleichen Druckverhältnisses wiedergegeben. Das hier wiedergegebene Druckverhältnis beträgt 9,0 (Verhältnis Ausgangsdruck zu Eingangsdruck). Auch hier konnte der isentrope Blockwirkungsgrad gegenüber den mit dem Stand der Technik erzielbaren Werten deutlich verbessert werden.

Die in den Figuren 5 und 6 jeweils angegebene Liefermenge entspricht dem Fördervolumenstrom des Verdichterblocks bezogen auf den Ansaugzustand.

Figur 7a zeigt in einer Stirnschnittbetrachtung eine Ausführungsform für Nebenrotor NR und Hauptrotor HR mit den durch die entsprechenden Achsen C1 und C2 gegebenen Mittelpunkten. Weiterhin sind die geometrischen Hauptabmessungen bzw. Hauptparameter der Stirnschnittbetrachtung dargestellt:
- Kopfkreis KK₁ des Nebenrotors mit zugehörigem Kopfkreisradius rk₁ bzw. Kopfkreisdurchmesser Dk₁
- Kopfkreis KK₂ des Hauptrotors mit zugehörigem Kopfkreisradius rk₂ bzw. Kopfkreisdurchmesser Dk₂
- Fußkreis FK₁ des Nebenrotors mit zugehörigem Fußkreisradius rf₁ bzw. Fußkreisdurchmesser Df₁
- Fußkreis FK₂ des Hauptrotors mit zugehörigem Fußkreisradius rf₂ bzw. Fußkreisdurchmesser Df₂
- Achsabstand a zwischen der ersten Achse C1 und der zweiten Achse C2
- Wälzkreis WK₁ des Nebenrotors mit zugehörigem Wälzkreisradius rw₁ bzw. Wälzkreisdurchmesser Dw₁
- Wälzkreis WK₂ des Hauptrotors mit zugehörigem Wälzkreisradius rw₂ bzw. Wälzkreisdurchmesser Dw₂

Weiterhin dargestellt sind auch die Drehrichtung 24 des Nebenrotors sowie die sich zwangsläufig ergebende Drehrichtung des Hauptrotors bei Betrieb als Verdichter.

Stellvertretend für alle Zähne des Nebenrotors sind an einem Nebenrotorzahn die vorlaufende Zahnflanke Fᵥ sowie die nachlaufende Zahnflanke F_{N} gekennzeichnet. Stellvertretend für alle Zahnlücken des Nebenrotors ist eine Zahnlücke 23 gekennzeichnet. Der anhand von Figur 7a dargestellte Profilverlauf der vorlaufenden Zahnflanke Fᵥ sowie der nachlaufenden Zahnflanke F_{N} entspricht dem anhand der Figur 4 für ein Zähnezahlverhältnis von 5/6 erläuterten Ausführungsbeispiel.

Figur 7b zeigt in einer Stirnschnittbetrachtung die Zahnlückenflächen A6 und A7 sowie eine Seitenansicht eines Blaslochs. Die in Figur 7b zur Erläuterung der Zahnlückenflächen A6 und A7 dargestellten Profilverläufe entsprechen dem für ein Zähnezahlverhältnis von 3/4 anhand von Figur 1 veranschaulichten Ausführungsbeispiel.

Weiterhin zeigt Fig. 7b die Lage des Koordinatensystems der in Fig. 7k dargestellten Blaslochfläche A_{Bl} in Relation zum Rotorpaar.

Das Koordinatensystem wird aufgespannt durch die zu den Rotorstirnflächen parallele u-Achse entlang der druckseitigen Verschneidungskante 11.

Das druckseitige Blasloch liegt in dem beschriebenen Koordinatensystem und ganz konkret in einer zu den Rotor-Stirnflächen senkrechten Ebene zwischen der druckseitigen Verschneidungskante 11 und einem Eingriffslinienpunkt K2 des druckseitigen Teils der Eingriffslinie.

In einer Stirnschnittbetrachtung wird die Eingriffslinie 10 durch die Verbindungslinie zwischen den beiden Mittelpunkten C1 und C2 in zwei Abschnitte geteilt: Der saugseitige Teil der Eingriffslinie ist unterhalb, der druckseitige Teil oberhalb der Verbindungslinie dargestellt.

K2 bezeichnet den Punkt des druckseitigen Teils der Eingriffslinie 10, der am weitesten von der Geraden durch C1 und C2 hindurch beabstandet liegt. Durch die Verschneidung der Kopfkreise der beiden Rotoren entstehen eine druckseitige Verschneidungskante 11 und eine saugseitige Verschneidungskante 12. In Fig. 7b ist die druckseitige Verschneidungskante 11 in einer Stirnschnittbetrachtung als Punkt dargestellt. Entsprechendes gilt für die Darstellung der saugseitigen Verschneidungskante 12.

Die u-Achse ist eine Parallele zu den Rotorstirnflächen und entspricht in einer Stirnschnittbetrachtung dem Vektor vom Eingriffslinienpunkt K2 zu der druckseitigen Verschneidungskante 11.

Weitere Details zur druckseitigen Blaslochfläche A_{BI} ergeben sich aus Figur 7k.

Figur 7c zeigt in einer Stirnschnittbetrachtung einen Zahn des Nebenrotors mit den innerhalb des Rotorzahns verlaufenden konzentrischen Kreisbögen B₂₅, B₅₀, B₇₅ um den Mittelpunkt C1 mit den zugehörigen Radien r₂₅, r₅₀, r₇₅ und den zugehörigen Bogenlängen b₂₅, b₅₀, b₇₅.

Die Kreisbögen B₂₅, B₅₀, B₇₅ werden jeweils durch die vorlaufenden Zahnflanke F_{V} und die nachlaufende Zahnflanke F_{N} begrenzt. Der anhand von Figur 7c dargestellte Profilverlauf der vorlaufenden Zahnflanke F_{V} sowie der nachlaufenden Zahnflanke F_{N} entspricht dem anhand der Figur 4 für ein Zähnezahlverhältnis von 5/6 erläuterten Ausführungsbeispiel.

Figur 7d zeigt in einer Stirnschnittbetrachtung zwischen dem betrachteten Zahn des Nebenrotors und dem jeweils benachbarten Zahn des Nebenrotors Fußpunkte F1 und F2 am Fußkreis sowie am radial äußersten Punkt des Zahns einen Scheitelpunkt F5. Weiterhin ist das durch die Punkte F1, F2 und F5 definierte Dreieck D_{Z} dargestellt.

Figur 7d zeigt folgende (Zahnteil-)Flächen:
Zahnteilfläche A1 entspricht der Fläche, mit der der betrachtete Zahn mit seiner zwischen F5 und F2 ausgebildeten vorlaufenden Zahnflanke F_{V} über das Dreieck D_{Z} in einem radial äußeren Bereich übersteht.

Zahnteilfläche A2 entspricht der Fläche, mit der der betrachtete Zahn mit seiner zwischen F5 und F1 ausgebildeten nachlaufenden Zahnflanke F_{N} über das Dreieck D_{Z} in einem radial äußeren Bereich übersteht.

Fläche A3 entspricht der Fläche, mit der der betrachtete Zahn mit seiner zwischen F5 und F2 ausgebildeten vorlaufenden Zahnflanke gegenüber dem Dreieck D_{z} zurücktritt.

Weiterhin dargestellt ist der Zahnteilungswinkel γ entsprechend 360°/Zahl der Zähne des Nebenrotors. Der anhand von Figur 7d dargestellte Profilverlauf der vorlaufenden Zahnflanke Fᵥ sowie der nachlaufenden Zahnflanke F_{N} entspricht dem anhand der Figur 4 für ein Zähnezahlverhältnis von 5/6 erläuterten Ausführungsbeispiel.

Figur 7e zeigt in einer Stirnschnittbetrachtung die Querschnittsfläche A0 eines Zahns des Nebenrotors, die durch den zwischen F1 und F2 verlaufenden Kreisbogen B um den Mittelpunkt C1 begrenzt wird. Der anhand von Figur 7e dargestellte Profilverlauf der vorlaufenden Zahnflanke F_{V} sowie der nachlaufenden Zahnflanke F_{N} entspricht dem anhand der Figur 4 für ein Zähnezahlverhältnis von 5/6 erläuterten Ausführungsbeispiel.

Figur 7f zeigt in einer Stirnschnittbetrachtung den Versatzwinkel β. Dieser ist definiert durch den in Rotationsrichtung des Nebenrotors betrachteten Versatz von Punkt F11 zu Punkt F12. F11 ist ein Punkt auf dem halben Kreisbogen B zwischen F1 und F2 um den Mittelpunkt C1 und entspricht demzufolge dem Schnittpunkt der Winkelhalbierenden des Zahnteilungswinkels γ mit dem Kreisbogen B.

F12 ergibt sich aus dem Schnittpunkt des vom Mittelpunkt C1 zum Scheitelpunkt F5 gezogenen Radialstrahls R mit dem Kreisbogen B. Der anhand von Figur 7f dargestellte Profilverlauf der vorlaufenden Zahnflanke Fᵥ sowie der nachlaufenden Zahnflanke F_{N} entspricht dem anhand der Figur 4 für ein Zähnezahlverhältnis von 5/6 erläuterten Ausführungsbeispiel.

Figur 7g zeigt in einer Stirnschnittbetrachtung den Wendepunkt F8 auf der nachlaufenden Zahnflanke F_{N} des Nebenrotors, in dem sich die Krümmung des Verlaufs des Zahnprofils zwischen Kopf- und Fußkreis ändert.

Die nachlaufende Zahnflanke F_{N} des Nebenrotors wird durch den Punkt F8 in einen im Wesentlichen konvex gekrümmten Anteil zwischen F8 und dem Scheitelpunkt F5 sowie einen im Wesentlichen konkav gekrümmten Anteil zwischen F8 und dem Fußpunkt F1 unterteilt.

Figur 7h zeigt in einer Stirnschnittbetrachtung zwei Schnittpunkte des Radialstrahls R₁₀ von C1 zu F10 mit der vorlaufenden Zahnflanke Fᵥ des Nebenrotors, wobei der Punkt F10 denjenigen Punkt der vorlaufenden Zahnflanke Fᵥ bezeichnet, der auf dem Kopfkreis KK₁ mit rk₁ liegt und am weitesten von F5 beabstandet ist. Die Zahnflanke folgt radial außen also über einen definierten Abschnitt einem Kreisbogen ARC₁ mit Radius rk₁ um den durch die Achse C1 definierten Mittelpunkt des Nebenrotors. Die anhand von Figur 7h erläuterten Profilverläufe der vorlaufenden Zahnflanke Fᵥ und der nachlaufenden Zahnflanke F_{N} entsprechen dem für ein Zähnezahlverhältnis von 3/4 beschriebenen Ausführungsbeispiel nach Figur 1.

Figur 7i zeigt in einer Stirnschnittbetrachtung das durch den von C1 zu F5 gezogenen Radialstrahl R geteilte Zahnprofil.

Konkret wird in der dargestellten Ausführungsform das Zahnprofil in einen der nachlaufenden Zahnflanke F_{N} zugeordneten Flächenanteil A4 sowie einen der vorlaufenden Zahnflanke Fᵥ zugeordneten Flächenanteil A5 geteilt. Die anhand von Figur 7i erläuterten Profilverläufe der vorlaufenden Zahnflanke F_{V} und der nachlaufenden Zahnflanke F_{N} entsprechen dem für ein Zähnezahlverhältnis von 5/6 beschriebenen Ausführungsbeispiel nach Figur 4.

Figur 7j zeigt in einer Stirnschnittbetrachtung die Eingriffslinie 10 zwischen Haupt- und Nebenrotor sowie die beiden konzentrischen Kreise um den Punkt C mit den Radien r₁ und r₂ zur Beschreibung der charakteristischen Merkmale des Verlaufs des saugseitigen Teils der Eingriffslinie.

Die Eingriffslinie 10 wird durch die Verbindungsstrecke zwischen der ersten Achse C1 und der zweiten Achse C2 in zwei Abschnitte geteilt: Der saugseitige Teil der Eingriffslinie ist unterhalb, der druckseitige Teil oberhalb der Verbindungsstrecke *̅C̅*̅1̅*̅C̅*̅2̅ dargestellt.

Punkt C ist der Berührpunkt des Wälzkreises WK₁ des Nebenrotors mit dem Wälzkreis WK₂ des Hauptrotors.

K4 bezeichnet den Punkt des saugseitigen Teils der Eingriffslinie, der am weitesten von der Verbindungsstrecke zwischen C1 und C2 beabstandet liegt.

Radius r₁ ist der Abstand zwischen K5 und C, Radius r₂ bezeichnet den Abstand zwischen K4 und C.

### Figur 7k:

Figur 7k zeigt eine druckseitige Blaslochfläche A_{Bl} einer Arbeitskammer und zwar in einer Schnittansicht senkrecht zu den Rotorstirnflächen. Die Begrenzung der Blaslochfläche A_{Bl} entsteht dabei aus der Schnittlinie 27 der oben beschriebenen gedachten ebenen Fläche mit der vorlaufenden Nebenrotor-Flanke Fᵥ, der Schnittlinie 26 der Ebene mit der nachlaufenden HR-Flanke und einem Geradenabschnitt [K1 K3] der druckseitigen Verschneidungskante 11.

Das Koordinatensystem des druckseitigen Blaslochs liegt in der in Fig. 7b beschriebenen ebenen Fläche und wird aufgespannt durch
- die zu den Rotorstirnflächen parallele u-Achse (Vektor vom Eingriffslinienpunkt K2 zu der druckseitigen Verschneidungskante 11 ) und
- die druckseitige Verschneidungskante 11.

In Figur 8 ist der bereits mehrfach angesprochene Umschlingungswinkel Φ nochmals bildlich veranschaulicht. Konkret handelt es sich um den Winkel Φ, um den der Stirnschnitt von der saugseitigen zur druckseitigen Rotorstirnfläche verdreht ist. Dies ist vorliegend durch die Verdrehung des Profils zwischen einer druckseitigen Stirnfläche 13 und einer saugseitigen Stirnfläche 14 um den Winkel Φ_{HR} beim Hauptrotor HR veranschaulicht.

Figur 9 zeigt eine schematische Schnittansicht eines Verdichterblocks 19 umfassend ein Gehäuse 15 sowie darin gelagert zwei miteinander paarweise verzahnte Rotoren, nämlich einen Hauptrotor HR und einen Nebenrotor NR. Hauptrotor HR und Nebenrotor NR sind jeweils über geeignete Lager 16 drehbar im Gehäuse 15 gelagert. Eine Antriebsleistung kann auf eine Welle 17 des Hauptrotors HR, beispielsweise mit einem Motor (nicht dargestellt) über eine Kupplung 18 aufgebracht werden.

Bei dem dargestellten Verdichterblock handelt es sich um einen öleingespritzten Schraubenverdichter, bei dem die Drehmomentübertragung zwischen Hauptrotor HR und Nebenrotor NR direkt über die Rotorflanken erfolgt. Im Gegensatz dazu kann bei einem trockenen Schraubenverdichter eine Berührung der Rotorflanken mittels eines Synchronisationsgetriebes (nicht dargestellt) vermieden werden.

Weiterhin nicht dargestellt sind ein Ansaugstutzen zum Ansaugen des zu komprimierenden Mediums sowie ein Auslass für das komprimierte Medium.

In Figur 10 sind noch ein miteinander verzahnter Hauptrotor HR sowie Nebenrotor NR in einer perspektivischen Ansicht dargestellt.

Figur 11 zeigt die räumliche Eingriffslinie 10 genau einer Zahnlücke 23. Die Profilspaltlänge lₛₚ ist die Länge der räumlichen Eingriffslinie genau einer Zahnlücke 23. Dies entspricht demzufolge der Profilspaltlänge genau einer Zahnteilung.

Das gesamte Drehmoment aus den Gaskräften auf den Nebenrotor setzt sich zusammen aus der Summe der Drehmomentwirkungen der Gasdrücke in allen Arbeitskammern auf die die jeweiligen Arbeitskammern begrenzenden Teiloberflächen des Nebenrotors. In Fig. 12a ist eine solche, eine Arbeitskammer begrenzende Teiloberfläche (22) des Nebenrotors beispielhaft schraffiert dargestellt.

Figur 12b zeigt die Aufteilung der in Figur 12a dargestellten eine Arbeitskammer begrenzende Teiloberfläche (22) in eine gepunktet dargestellte Fläche (28) und eine kreuzschraffiert dargestellte Fläche (29). Nur die kreuzschraffiert dargestellte Fläche (29) leistet einen Beitrag zum Drehmoment.

Die Teiloberfläche (22) ergibt sich aus der konkreten Stirnschnittgestaltung und der Steigung des Nebenrotors. Die Steigung des Nebenrotors bezieht sich auf die Steigung der schraubenförmigen Verzahnung des Nebenrotors. Die in Fig. 12a ebenfalls dargestellte, die Teiloberfläche begrenzende dreidimensionale Eingriffslinie (10) wird ebenfalls durch die Stirnschnittgestaltung des Nebenrotors und die Steigung festgelegt.

Teiloberfläche (22) wird außerdem begrenzt durch Schnittlinie (27). Details zu Schnittlinie (27) wurden bereits im Rahmen der Figuren 7b und 7k dargestellt und beschrieben. Gleiches gilt für den Eingriffslinienpunkt K2.

Die von der Winkelstellung des Nebenrotors zum Hauptrotor abhängige konkrete Länge einer Arbeitskammer in Richtung der Rotorachse zwischen der Nebenrotorstirnfläche (20) einerseits und der Begrenzung durch die dreidimensionale Eingriffslinie (10) und Schnittlinie (27) andererseits spielt hierbei keine wesentliche Rolle, weil - wie in der einschlägigen Literatur beschrieben wird - die Gasdrücke auf Bereiche der Rotoroberfläche, die in einer Schnittebene senkrecht zur Achse des Rotors vollständigen Zahnlücken entsprechen (in Fig. 12b gepunktet dargestellt), keinen Beitrag zum Drehmoment leisten. Die Steigung des Nebenrotors wirkt sich nur auf den Betrag, jedoch nicht auf die Wirkrichtung des Drehmoments aus.

Die in Fig. 12b gepunktet dargestellte Fläche (28) und die in Fig. 12b kreuzschraffiert dargestellte Fläche (29) bilden zusammen die Teiloberfläche (22).

Nur die in Fig. 12b kreuzschraffiert dargestellte Fläche (29) leistet einen Beitrag zum Drehmoment.

Somit wird in jeder Arbeitskammer die Wirkrichtung des Drehmoments, das der Gasdruck in der Arbeitskammer (bzw. ein beliebiger Referenzdruck) auf die die Arbeitskammer begrenzende Teiloberfläche des Nebenrotors bewirkt, durch die Stirnschnittgestaltung des Nebenrotors festgelegt.

Die oben beschriebene vorteilhafte Stirnschnittgestaltung des Nebenrotors (NR) führt deshalb für jede eine Arbeitskammer begrenzende Teiloberfläche (22) des Nebenrotors und somit für den gesamten Nebenrotor zu einer Wirkrichtung (25) des Drehmoments aus den Gaskräften, die entgegen der Drehrichtung (24) des Nebenrotors gerichtet ist, wodurch das Rotorklappern wirksam vermieden wird.

Die dargestellten Ausführungsbeispiele belegen, dass mit der vorliegenden Erfindung eine erhebliche Effizienzsteigerung für ein in Schraubenmaschinen eingesetztes Rotorpaar bestehend aus Hauptrotor und Nebenrotor mit entsprechender Profilgeometrie erzielt werden konnte.

Mit der vorliegenden Erfindung ist es gelungen, unabhängig von einer konkret beanspruchten Profildefinition die Effizienz und Laufruhe von Rotorprofilen gegenüber dem Stand der Technik noch weiter zu verbessern.

Obwohl es dem Fachmann anhand der angegebenen Parameterwerte ohne weiteres möglich sein wird, mit den im Stand der Technik üblichen Methoden geeignete Profilverläufe zu erzeugen, werden nachstehend rein exemplarisch die Profilverläufe bei den vorstehend abgehandelten Ausführungsbeispielen nach den Figuren 1 bis 4 näher erläutert. Zur Generierung von Profilverläufen können - wie dem auf dem vorliegenden Gebiet tätigen Fachmann bestens bekannt - Profilverläufe auch mittels öffentlich zugänglicher Computerprogramme erzeugt werden.

Rein exemplarisch wird in diesem Zusammenhang SV_Win, ein Projekt der TU Wien, wobei diese Software in der eingangs genannten Habilitationsschrift von Grafinger sehr ausführlich beschrieben wird, genannt. Ein alternatives, öffentlich zugängliches Computerprogramm stellt darüber hinaus die DISCO-Software und insbesondere das Modul SCORPATH der City University London (Centre for Positive Displacement Compressor Technology) dar. Allgemeine Informationen ergeben sich hierzu aus http://www.city-compressors.co.uk/. Infos zur Installation der Software ergeben sich aus
http://www.staff.city.ac.uk/~ra600/DISCO/DISCO/Instalation%20instructions.pdf. Ein Preview zur DISCO-Software kann unter
http://www.staff.city.ac.uk/~ra600/DISCO/DISCO%20Preview.htm gefunden werden.

Eine weitere alternative Software stellt die Software ScrewView dar, die auch in der Dissertation "Directed Evolutionary Algorithms" von Stefan Berlik, Dortmund 2006 (S. 173 f.) erwähnt wird. Auf der Internetseite http://pi.informatik.unisiegen.de/Mitarbeiter/berlik/projekte/ wird die ScrewView-Software im Zusammenhang mit dem Projekt "Methode zur Auslegung trockenlaufender Rotationsverdrängermaschinen" näher beschrieben.

In den Figuren 13 bis 16 wird ein Zahn mit nachlaufender Rotorflanke F_{N} und vorlaufender Rotorflanke Fᵥ konkret wie folgt erzeugt: Der Abschnitt S1 bis S2 ergibt sich aus einem Kreisbogen auf dem Nebenrotor NR um den Mittelpunkt C1, erzeugt durch den Kreisbogenabschnitt T1 bis T2 um den Mittelpunkt C2 auf dem Hauptrotor HR. Der Abschnitt S2 bis S3 ergibt sich aus einer Hüllkurve zu einer Trochoiden, erzeugt von Kreisbogenabschnitt T2 bis T3 um den Mittelpunkt M4 auf dem Hauptrotor HR. Der Abschnitt S3 bis S4 ist durch einen Kreisbogen um den Mittelpunkt M1 definiert. Der Abschnitt S4 bis S5 ist durch einen Kreisbogen um den Mittelpunkt M2 vorgegeben.

Der Abschnitt S5 bis S6 ist durch einen Kreisbogen um den Mittelpunkt C1 festgelegt. Der sich anschließende Abschnitt S6 bis S7 wird durch einen Kreisbogen um den Mittelpunkt M3 vorgegeben. Der Abschnitt S7 bis S1 schließlich ist durch eine Hüllkurve zu einer Trochoiden, erzeugt vom Kreisbogenabschnitt T7 bis T1 um den Mittelpunkt M5 auf dem Hauptrotor HR vorgegeben. Die vorbeschriebenen Abschnitte schließen jeweils in der angegebenen Reihenfolge nahtlos aneinander an. Die Tangenten am Ende eines Abschnitts und am Beginn des benachbarten Abschnitts sind jeweils gleich. Die Abschnitte gehen insofern unmittelbar, stufenlos sowie knickfrei ineinander über.

Der Profilverlauf der Zähne des Hauptrotors HR wird für das Ausführungsbeispiel nach den Figuren 1 bis 4 ebenfalls anhand der Figuren 13 bis 16 nachstehend kurz erläutert. Der Abschnitt T1-T2 ergibt sich durch einen Kreisbogen auf dem Hauptrotor HR um den Mittelpunkt C2 auf dem Hauptrotor HR. Der Abschnitt T2-T3 wird durch den Kreisbogen auf dem Hauptrotor HR um den Mittelpunkt M4 definiert. Der Abschnitt T3-T4 ergibt sich aus einer Hüllkurve zu einer Trochoiden, erzeugt vom Abschnitt S3-S4 auf dem Nebenrotor NR. Der Abschnitt T4-T5 ist durch eine Hüllkurve zu einer Trochoiden, erzeugt vom Abschnitt S4-S5 auf dem Nebenrotor vorgegeben. Der Abschnitt T5-T6 ist durch einen Kreisbogen um den Mittelpunkt C2, erzeugt durch den Kreisbogenabschnitt S5-S6 um den Mittelpunkt C1 auf dem Nebenrotor NR definiert. Der Abschnitt T6-T7 ergibt sich durch eine Hüllkurve zu einer Trochoiden, erzeugt vom Abschnitt S6-S7 auf dem Nebenrotor NR. Der Abschnitt T7-T1 schließlich ist durch einen Kreisbogen um den Mittelpunkt M5 festgelegt. Auch hier gilt: Die vorbeschriebenen Abschnitte schließen jeweils in der angegebenen Reihenfolge nahtlos aneinander an. Die Tangenten am Ende eines Abschnitts und am Beginn des benachbarten Abschnitts sind jeweils gleich. Die Abschnitte gehen insofern unmittelbar, stufenlos sowie knickfrei ineinander über.

Generell ist festzuhalten, dass die Profilverläufe von Nebenrotor NR und Hauptrotor HR natürlich aufeinander abgestimmt sind und insofern die Hüllkurven zu einer Trochoiden jeweils Kreisbogenabschnitten auf dem Gegenrotor entsprechen. Darüber hinaus ist jeweils, wie bereits erwähnt, ein tangentialer Übergang von einem zum nächsten Abschnitt gewährleistet. Eine generelle Vorgehensweise bei der Berechnung des Profilverlaufs des Gegenrotors ist beispielsweise in der Dissertation von Helpertz, "Methode zur stochastischem Optimierung von Schraubenrotorprofilen", Dortmund, 2003, S. 60 ff. beschrieben.

## Patentansprüche

1. Rotorpaar für einen Verdichterblock einer Schraubenmaschine, wobei das Rotorpaar aus einem um eine erste Achse (C1) rotierenden Nebenrotor (NR) und einen um eine zweite Achse (C2) rotierenden Hauptrotor (HR) besteht,
wobei die Anzahl der Zähne (z₂) beim Hauptrotor (HR) 4 und die Anzahl der Zähne (z₁) beim Nebenrotor (NR) 5 beträgt,
wobei die relative Profiltiefe des Nebenrotors ${PT}_{rel} = \frac{{rk}_{1} - {rf}_{1}}{{rk}_{1}}$
mindestens 0,515, und höchstens 0,58, beträgt, wobei es sich bei rk₁ um einen um den Außenumfang des Nebenrotors (NR) gezogenen Kopfkreisradius und bei rf₁ um einen am Profilgrund des Nebenrotors ansetzenden Fußkreisradius handelt,
wobei das Verhältnis vom Achsabstand α der ersten Achse (C1) zur zweiten Achse (C2) und dem Kopfradius rk₁ $\frac{a}{{rk}_{1}}$
mindestens 1,683, und höchstens 1,836, bevorzugt höchstens 1,782, beträgt,
wobei der Hauptrotor mit einem Umschlingungswinkel Φ_{HR} ausgebildet ist, für den gilt 320° ≤ Φ_{HR} ≤ 360°, und wobei für ein Rotorlängenverhältnis L_{HR}/a gilt: $1,4 \leq {L}_{HR} / a \leq 3,3 ,$
wobei das Rotorlängenverhältnis aus dem Verhältnis der Rotorlänge L_{HR} des Hauptrotors und dem Achsabstand a gebildet ist und die Rotorlänge L_{HR} des Hauptrotors durch den Abstand einer saugseitigen Hauptrotor-Rotorstirnfläche zu einer gegenüberliegenden druckseitigen Hauptrotor-Rotorstirnfläche gebildet ist.

2. Rotorpaar nach Anspruch 1, **dadurch gekennzeichnet,**
**dass** in einer Stirnschnittbetrachtung innerhalb eines Nebenrotorzahns verlaufende Kreisbögen B₂₅, B₅₀, B₇₅, deren gemeinsamer Mittelpunkt C1 ist, definiert sind, wobei der Radius r₂₅ von B₂₅ den Wert rf₁+0.25^{∗}(rk₁-rf₁) hat, der Radius r₅₀ von B₅₀ den Wert rf₁+0.5^{∗}(rk₁-rf₁) hat und der Radius r₇₅ von B₇₅ den Wert rf₁+0.75^{∗}(rk₁-rf₁) hat, und wobei die Kreisbögen B₂₅, B₅₀, B₇₅ jeweils durch die vorlaufende Zahnflanke F_{V} und nachlaufenden Zahnflanke F_{N} begrenzt werden,
wobei Zahndickenverhältnisse als Verhältnisse der Bogenlängen b₂₅, b₅₀, b₇₅ der Kreisbögen B₂₅, B₅₀, B₇₅ mit ε₁ = b₅₀/b₂₅ und ε₂ = b₇₅/b₂₅ definiert sind und folgende Bemessung eingehalten ist:
0,75 ≤ ε₁ ≤ 0,85 und/oder 0,65 ≤ ε₂ ≤ 0,74.

3. Rotorpaar nach Anspruch 1 oder 2, **dadurch gekennzeichnet, dass** in einer Stirnschnittbetrachtung zwischen dem betrachteten Zahn des Nebenrotors (NR) und dem jeweils benachbarten Zahn des Nebenrotors (NR) Fußpunkte F1 und F2 und am radial äußersten Punkt des Zahns ein Scheitelpunkt F5 definiert sind,
wobei durch F1, F2 und F5 ein Dreieck D_{Z} definiert ist und
wobei in einem radial äußeren Bereich der Zahn mit seiner zwischen F5 und F2 ausgebildeten vorlaufenden Zahnflanke F_{V} mit einer Fläche A1 und mit seiner nachlaufenden zwischen F1 und F5 ausgebildeten Zahnflanke F_{N} mit einer Fläche A2 über das Dreieck D_{Z} übersteht und
wobei 6 ≤ A2/A1 ≤ 15 eingehalten ist.

4. Rotorpaar nach einem der Ansprüche 1 bis 3, **dadurch gekennzeichnet, dass** in einer Stirnschnittbetrachtung zwischen dem betrachteten Zahn des Nebenrotors (NR) und dem jeweils benachbarten Zahn des Nebenrotors (NR) Fußpunkte F1 und F2 und am radial äußersten Punkt des Zahns ein Scheitelpunkt F5 definiert sind,
wobei durch F1, F2 und F5 ein Dreieck D_{Z} definiert ist und
wobei die zwischen F5 und F2 ausgebildete vorlaufende Zahnflanke F_{V} in einem radial äußeren Bereich des Zahns mit einer Fläche A1 über das Dreieck D_{Z} übersteht und in einem radial inneren Bereich gegenüber dem Dreieck D_{Z} mit einer Fläche A3 zurücktritt und wobei 9,0 ≤ A3/A1 ≤ 18 eingehalten ist.

5. Rotorpaar nach einem der Ansprüche 1 bis 4, **dadurch gekennzeichnet, dass** in einer Stirnschnittbetrachtung zwischen dem betrachteten Zahn des Nebenrotors (NR) und dem jeweils benachbarten Zahn des Nebenrotors (NR) Fußpunkte F1 und F2 und am radial äußersten Punkt des Zahns ein Scheitelpunkt F5 definiert sind,
wobei durch F1, F2 und F5 ein Dreieck D_{Z} definiert ist und
wobei die zwischen F5 und F2 ausgebildete vorlaufende Zahnflanke F_{V} in einem radial äußeren Bereich des Zahns mit einer Fläche A1 über das Dreieck D_{Z} übersteht,
wobei der Zahn selbst eine durch den zwischen F1 und F2 verlaufenden Kreisbogen B um den durch die Achse C1 definierten Mittelpunkt begrenzte Querschnittsfläche A0 aufweist und
wobei 1,5 % ≤ A1/A0 ≤ 3,5 % eingehalten ist.

6. Rotorpaar nach einem der Ansprüche 1 bis 5, **dadurch gekennzeichnet, dass** in einer Stirnschnittbetrachtung zwischen dem betrachteten Zahn des Nebenrotors (NR) und dem jeweils benachbarten Zahn des Nebenrotors (NR) Fußpunkte F1 und F2 und am radial äußersten Punkt des Zahns ein Scheitelpunkt F5 definiert sind,
wobei der zwischen F1 und F2 verlaufende Kreisbogen B um den durch die Achse C1 definierten Mittelpunkt einen Zahnteilungswinkel γ entsprechend 360°/Zahl der Zähne des Nebenrotors NR definiert,
wobei auf dem halben Kreisbogen B zwischen F1 und F2 ein Punkt F11 definiert ist,
wobei ein vom durch die Achse C1 definierten Mittelpunkt des Nebenrotors (NR) durch den Scheitelpunkt F5 gezogener Radialstrahl R den Kreisbogen B in einem Punkt F12 schneidet,
wobei ein Versatzwinkel β durch den in Rotationsrichtung des Nebenrotors (NR) betrachteten Versatz von F11 zu F12 definiert wird und
wobei $14 % \leq δ \leq 18 %$
eingehalten ist, mit $δ = \frac{β}{γ} ∗ 100 \left[%\right] .$

7. Rotorpaar nach einem der Ansprüche 1 bis 6, **dadurch gekennzeichnet, dass** in einer Stirnschnittbetrachtung die zwischen F1 und F5 ausgebildete nachlaufende Zahnflanke F_{N} eines Zahns des Nebenrotors (NR) einen konvexen Längenanteil von mindestens 55 % bis höchstens 95 % aufweist.

8. Rotorpaar nach einem der Ansprüche 1 bis 7, **dadurch gekennzeichnet, dass** in einer Stirnschnittbetrachtung der von der Achse C1 des Nebenrotors (NR) durch F5 gezogene Radialstrahl das Zahnprofil in einen der vorlaufenden Zahnflanke F_{V} zugeordneten Flächenanteil A5 und einen der nachlaufenden Zahnflanke F_{N} zugeordneten Flächenanteil A4 teilt und wobei $4 \leq A 4 / A 5 \leq 9$ eingehalten ist.

9. Rotorpaar nach einem der Ansprüche 1 bis 8, **dadurch gekennzeichnet, dass** der Hauptrotor HR mit einem Umschlingungswinkel Φ_{HR} ausgebildet ist, für den gilt: 330° ≤ Φ_{HR} ≤ 360°.

10. Rotorpaar nach einem der Ansprüche 1 bis 9, **dadurch gekennzeichnet, dass** ein Blaslochfaktor µ_{Bl} mindestens 0,02 % und höchstens 0,4 %, bevorzugtermaßen höchstens 0,25 % beträgt,
wobei ${μ}_{Bl} = \frac{{A}_{Bl}}{A 6 + A 7} ∗ 100 \left[%\right]$ und
wobei A_{Bl} eine absolute druckseitige Blaslochfläche und A6 und A7 Zahnlückenflächen des Nebenrotors NR bzw. des Hauptrotors (HR) bezeichnen, wobei die Fläche A6 in einer Stirnschnittbetrachtung die zwischen dem Profilverlauf des Nebenrotors (NR) zwischen zwei benachbarten Scheitelpunkten F5 und dem Kopfkreis KK₁ eingeschlossene Fläche und die Fläche A7 in einer Stirnschnittbetrachtung die zwischen dem Profilverlauf des Hauptrotors (HR) zwischen zwei benachbarten Scheitelpunkten H5 und dem Kopfkreis KK₂ eingeschlossene Fläche bezeichnen.

11. Rotorpaar nach einem der Ansprüche 1 bis 10, **dadurch gekennzeichnet, dass** für einen Blasloch-/Profilspaltlängenfaktor µₗ ∗ µ_{Bl} $0,1 % \leq {μ}_{l} * {μ}_{Bl} \leq 1,72 %$
eingehalten ist mit ${μ}_{l} = \frac{{l}_{sp}}{{PT}_{1}} ,$
wobei lₛₚ die Länge des Profileingriffspalts einer Zahnlücke des Nebenrotors und PT₁ die Profiltiefe des Nebenrotors mit PT₁ = rk₁ - rf₁ bezeichnet
und ${μ}_{Bl} = \frac{{A}_{Bl}}{A 6 + A 7} ∗ 100 \left[%\right]$
wobei A_{Bl} eine absolute Blaslochfläche und A6 und A7 Profilflächen des Nebenrotors (NR) bzw. des Hauptrotors (HR) bezeichnen, wobei die Fläche A6 in einer Stirnschnittbetrachtung die zwischen dem Profilverlauf des Nebenrotors (NR) zwischen zwei benachbarten Scheitelpunkten F5 und dem Kopfkreis KK₁ eingeschlossene Fläche und die Fläche A7 in einer Stirnschnittbetrachtung die zwischen dem Profilverlauf des Hauptrotors (HR) zwischen zwei benachbarten Scheitelpunkten H5 und dem Kopfkreis KK₂ eingeschlossene Fläche bezeichnen.

12. Rotorpaar nach einem der Ansprüche 1 bis 11, **dadurch gekennzeichnet, dass** Hauptrotor (HR) und Nebenrotor (NR) derart ausgebildet und aufeinander abgestimmt sind, dass eine trockene Verdichtung mit einem Druckverhältnis Π von bis zu 5, insbesondere mit einem Druckverhältnis Π von größer als 1 und bis zu 5, oder alternativ eine fluideingespritzte Verdichtung mit einem Druckverhältnis Π von bis zu 16, insbesondere mit einem Druckverhältnis Π von größer als 1 und bis zu 16, erzielbar ist, wobei das Druckverhältnis das Verhältnis von Verdichtungsenddruck zu Ansaugdruck ist.

13. Rotorpaar nach einem der Ansprüche 1 bis 12, **dadurch gekennzeichnet, dass** im Fall einer trockenen Verdichtung der Hauptrotor bezogen auf einen Kopfkreis KK₂ mit einer Umfangsgeschwindigkeit in einem Bereich von 20 bis 100 m/s und im Fall einer fluideingespritzten Verdichtung der Hauptrotor bezogen auf einen Kopfkreis KK₂ mit einer Umfangsgeschwindigkeit in einem Bereich von 5 bis 50 m/s betreibbar ausgebildet ist.

14. Rotorpaar nach einem der Ansprüche 1 bis 13, **dadurch gekennzeichnet, dass** für ein durch das Verhältnis der Kopfkreisradien von Hauptrotor (HR) und Nebenrotor (NR) definierte Durchmesserverhältnis ${D}_{v} = \frac{{Dk}_{2}}{{Dk}_{1}} = \frac{{rk}_{2}}{{rk}_{1}}$ $1,195 \leq {D}_{v} \leq 1,33$ eingehalten ist, wobei Dk₁ den Durchmesser des Kopfkreises KK₁ des Nebenrotors (NR) und DK₂ den Durchmesser des Kopfkreises KK₂ des Hauptrotors (HR) bezeichnen.

15. Rotorpaar nach einem der Ansprüche 1 bis 14, **dadurch gekennzeichnet, dass** in einer Stirnschnittbetrachtung die innerhalb eines Zahns des Nebenrotors verlaufenden Bogenlängen b(r) der jeweils zugehörigen konzentrischen Kreisbögen mit dem Radius rf₁ < r < rk₁ und dem gemeinsamen, durch die Achse C1 definierten Mittelpunkt jeweils durch die vorlaufende Zahnflanke F_{V} und die nachlaufende Zahnflanke F_{N} begrenzt werden und die Bogenlängen b(r) mit zunehmendem Radius r monoton abnehmen.

16. Rotorpaar nach einem der Ansprüche 1 bis 15, **dadurch gekennzeichnet, dass** die Stirnschnittgestaltung des Nebenrotors (NR) derart vorgenommen ist, dass die Wirkrichtung des Drehmoments, das aus einem Referenzdruck auf die eine Arbeitskammer begrenzende Teiloberfläche des Nebenrotors resultiert, entgegen der Drehrichtung des Nebenrotors gerichtet ist.

17. Rotorpaar nach einem der Ansprüche 1 bis 16, **dadurch gekennzeichnet, dass** Hauptrotor (HR) und Nebenrotor (NR) zum Fördern von Luft oder inerten Gasen, wie Helium oder Stickstoff, ausgebildet und aufeinander abgestimmt sind.

18. Rotorpaar nach einem der Ansprüche 1 bis 17, **dadurch gekennzeichnet, dass** in einer Stirnschnittbetrachtung das Profil eines Zahns des Nebenrotors bezogen auf den vom Mittelpunkt, der durch die Achse C1 definiert ist, durch den Scheitelpunkt F5 gezogenen Radialstrahl R asymmetrisch ausgebildet ist.

19. Rotorpaar nach einem der Ansprüche 1 bis 18, **dadurch gekennzeichnet, dass** in einer Stirnschnittbetrachtung ein Punkt C auf der Verbindungsstrecke (C1C2) zwischen der ersten Achse (C1) und der zweiten Achse (C2) definiert ist, wo sich die Wälzkreise WK₁ des Nebenrotors (NR) und WK₂ des Hauptrotors (HR) berühren, dass K5 den Schnittpunkt des Fußkreises FK₁ des Nebenrotors (NR) mit der Verbindungsstrecke (*̅C̅*̅1̅*̅C̅*̅2̅) definiert, wobei r₁ den Abstand zwischen K5 und C bemisst,
und dass K4 den Punkt des saugseitigen Teils der Eingriffslinie bezeichnet,
der am weitesten von der Verbindungsstrecke *̅C̅*̅1̅*̅C̅*̅2̅ zwischen C1 und C2 beabstandet liegt, wobei r₂ den Abstand zwischen K4 und C bemisst und wobei gilt: $0,9 \leq \frac{{r}_{1}}{{r}_{2}} \leq 0,875 \times \frac{{z}_{1}}{{z}_{2}} + 0,22$
mit z₁: Zahl der Zähne beim Nebenrotor (NR) und z₂: Zahl der Zähne beim Hauptrotor (HR).

20. Rotorpaar nach einem der Ansprüche 1 bis 19, **dadurch gekennzeichnet, dass** für ein Rotorlängenverhältnis L_{HR}/a gilt: $0,85 * \left({z}_{1}/{z}_{2}\right) + 0,67 \leq {L}_{HR} / a \leq 1,26 * \left({z}_{1}/{z}_{2}\right) + 1,18 ,$
bevorzugt 0,89 ^{∗} (z₁/z₂) + 0,94 ≤ L_{HR}/a ≤ 1,05 ^{∗} (z₁/z₂) + 1,22,
mit z₁: Zahl der Zähne beim Nebenrotor (NR) und z₂: Zahl der Zähne beim Hauptrotor (HR), wobei das Rotorlängenverhältnis L_{HR}/a das Verhältnis der Rotorlänge L_{HR} zum Achsabstand a angibt und Rotorlänge L_{HR} der Abstand der saugseitigen Hauptrotor-Rotorstirnfläche zur druckseitigen Hauptrotor-Rotorstirnfläche ist.

21. Rotorpaar nach einem der Ansprüche 1 bis 14, **dadurch gekennzeichnet, dass** in einer Stirnschnittbetrachtung das Zahnprofil des Nebenrotors (NR) an seinem radial äußeren Abschnitt abschnittsweise einem Kreisbogen ARC₁ mit Radius rk₁ folgt, also mehrere Punkte der vorlaufenden Zahnflanke F_{V} und der nachlaufenden Zahnflanke F_{N} auf dem Kreisbogen mit Radius rk₁ um den durch die Achse C1 definierten Mittelpunkt liegen, wobei bevorzugtermaßen der Kreisbogen ARC₁ einen Winkel bezogen auf die Achse C1 zwischen 0,5° und 5°, weiter vorzugsweise zwischen 0,5° und 2,5° einschließt,
wobei F10 der von F5 am weitest beabstandete Punkt auf der vorlaufenden Zahnflanke auf diesem Kreisbogen ist und
wobei der zwischen F10 und den durch die Achse C1 definierten Mittelpunkt des Nebenrotors (NR) gezogene Radialstrahl R₁₀ die vorlaufende Zahnflanke F_{V} in mindestens einem Punkt berührt oder in zwei Punkten schneidet.

22. Verdichterblock umfassend ein Verdichtergehäuse (15) sowie ein Rotorpaar nach einem der Ansprüche 1 bis 21, wobei das Rotorpaar einen Hauptrotor (HR) und einen Nebenrotor (NR) umfasst, die jeweils rotierbar im Verdichtergehäuse (15) gelagert sind.

23. Verdichterblock nach Anspruch 22, **dadurch gekennzeichnet, dass** die Stirnschnittgestaltung derart vorgenommen ist, dass die zwischen den Zahnprofilen von Hauptrotor (HR) und Nebenrotor (NR) gebildete Arbeitskammer im Wesentlichen komplett ins Druckfenster ausgeschoben werden kann.

24. Verdichterblock nach Anspruch 22 oder 23,
**dadurch gekennzeichnet, dass**
ein Wellenende des Hauptrotors aus dem Verdichtergehäuse herausgeführt ist und zur Anbindung an einen Antrieb ausgebildet ist, wobei vorzugsweise beide Wellenenden des Nebenrotors vollständig innerhalb des Verdichtergehäuses aufgenommen sind.

## Claims

1. Rotor pair for a compressor block of a screw machine, wherein the rotor pair consists of a secondary rotor (NR) rotating about a first axis (C1) and a main rotor (HR) rotating about a second axis (C2),
wherein the number of teeth (z₂) of the main rotor (HR) is 4 and the number of teeth (z₁) of the secondary rotor (NR) is 5,
wherein the relative profile depth of the secondary rotor ${PT}_{rel} = \frac{{rk}_{1} - {rf}_{1}}{{rk}_{1}}$
is at least 0.515 and at most 0.58, wherein rk₁ is a tip radius drawn around the outer circumference of the secondary rotor (NR) and rf₁ is a root radius applied to the profile base of the secondary rotor,
wherein the ratio of the center distance α of the first axis (C1) to the second axis (C2) and the tip radius rk₁ $\frac{a}{{rk}_{1}}$
is at least 1.683 and at most 1.836, preferably at most 1.782,
wherein the main rotor is formed with a wrap angle Φ_{HR}, for which 320°≤Φ_{HR}≤360° applies, and wherein for a rotor length ratio L_{HR}/a applies: $1.4 \leq {L}_{HR} / a \leq 3.3 ,$
wherein the rotor length ratio is formed from the ratio of the rotor length L_{HR} of the main rotor and the center distance a, and the rotor length L_{HR} of the main rotor is formed by the distance between a suction-side main-rotor rotor end face and an opposite pressure-side main-rotor rotor end face.

2. Rotor pair according to claim 1, **characterized in that** circular arcs B₂₅, B₅₀, B₇₅, whose common center is C1, are defined in a transverse section view within a secondary rotor tooth, wherein the radius r₂₅ of B₂₅ has the value rf₁+0.25^{∗}(rk₁-rf₁), the radius r₅₀ of B₅₀ has the value rf₁+0.5^{∗}(rk₁-rf₁) and the radius r₇₅ of B₇₅ has the value rf₁+0.75^{∗}(rk₁-rf₁), and wherein the circular arcs B₂₅, B₅₀, B₇₅ are respectively bounded by the leading tooth flank Fᵥ and trailing tooth flank F_{N},
wherein tooth thickness ratios are defined as ratios of the arc lengths b₂₅, b₅₀,
b₇₅ of the circular arcs B₂₅, B₅₀, B₇₅ with ε₁=b₅₀/b₂₅ and ε₂=b₇₅/b₂₅ and the following dimensioning is observed:
0.75≤ε₁≤0.85 and/or 0.65≤ε₂≤0.74.

3. Rotor pair according to claim 1 or 2, **characterized in that** in a transverse section view between the considered tooth of the secondary rotor (NR) and the respective adjacent tooth of the secondary rotor (NR), root points F1 and F2 and, at the radially outermost point of the tooth, an apex point F5 are defined, wherein a triangle D_{z} is defined by F1, F2 and F5, and
wherein in a radially outer region the tooth projects beyond the triangle D_{z} with its leading tooth flank Fᵥ formed between F5 and F2 with an area A1 and with its trailing tooth flank F_{N} formed between F1 and F5 with an area A2, and wherein 6≤A2/A1≤15 is observed.

4. Rotor pair according to one of claims 1 to 3, **characterized in that**, in a transverse section view between the considered tooth of the secondary rotor (NR) and the respective adjacent tooth of the secondary rotor (NR), root points F1 and F2 and, at the radially outermost point of the tooth, an apex point F5 are defined,
wherein a triangle D_{z} is defined by F1, F2 and F5, and
wherein the leading tooth flank Fᵥ formed between F5 and F2 projects beyond the triangle D_{z} in a radially outer region of the tooth with an area A1 and recedes from the triangle D_{z} in a radially inner region with an area A3, and wherein 9.0≤A3/A1≤18 is observed.

5. Rotor pair according to one of claims 1 to 4, **characterized in that** in a transverse section view between the considered tooth of the secondary rotor (NR) and the respective adjacent tooth of the secondary rotor (NR), root points F1 and F2 and, at the radially outermost point of the tooth, an apex point F5 are defined,
wherein a triangle D_{z} is defined by F1, F2 and F5, and
wherein the leading tooth flank Fᵥ formed between F5 and F2 projects beyond the triangle D_{z} in a radially outer region of the tooth with an area A1, wherein the tooth itself has a cross-sectional area A0 bounded by the circular arc B extending between F1 and F2 about the center defined by the axis C1, and
wherein 1.5%≤A1/A0≤3.5% is observed.

6. Rotor pair according to one of claims 1 to 5, **characterized in that** in a transverse section view between the considered tooth of the secondary rotor (NR) and the respective adjacent tooth of the secondary rotor (NR), root points F1 and F2 and, at the radially outermost point of the tooth, an apex point F5 are defined,
wherein the circular arc B extending between F1 and F2 defines about the center defined by the axis C1 a tooth pitch angle γ corresponding to 360°/number of teeth of the secondary rotor NR,
wherein a point F11 is defined on the half circular arc B between F1 and F2, wherein a radial beam R drawn from the center of the secondary rotor (NR) defined by the axis C1 through the apex point F5 intersects the circular arc B at a point F12,
wherein an offset angle β is defined by the offset from F11 to F12 considered in the direction of rotation of the secondary rotor (NR), and wherein $14 % \leq δ \leq 18 %$
is observed, with $δ = \frac{β}{γ} ∗ 100 \left[%\right] .$

7. Rotor pair according to one of claims 1 to 6, **characterized in that**, in a transverse section view, the trailing tooth flank F_{N} of a tooth of the secondary rotor (NR), formed between F1 and F5, has a convex length component of at least 55% to at most 95%.

8. Rotor pair according to one of claims 1 to 7, **characterized in that**, in a transverse section view, the radial beam drawn from the axis C1 of the secondary rotor (NR) through F5 divides the tooth profile into a surface portion A5 associated with the leading tooth flank Fᵥ and a surface portion A4 associated with the trailing tooth flank F_{N}, and
wherein $4 \leq A 4 / A 5 \leq 9$ is observed.

9. Rotor pair according to one of claims 1 to 8, **characterized in that** the main rotor HR is formed with a wrap angle Φ_{HR}, for which applies: 330°≤Φ_{HR}≤360°.

10. Rotor pair according to one of claims 1 to 9, **characterized in that** a blowhole factor µ_{Bl} is at least 0.02% and at most 0.4%, preferably at most 0.25%, wherein ${μ}_{Bl} = \frac{{A}_{Bl}}{A 6 + A 7} ∗ 100 \left[%\right] ,$ and
wherein A_{Bl} designates an absolute pressure-side blowhole area and A6 and A7 designate tooth gap areas of the secondary rotor NR or of the main rotor (HR), wherein the area A6 in a transverse section view designates the area enclosed between the profile run of the secondary rotor (NR) between two adjacent apex points F5 and the tip circle KK₁ and the area A7 in a transverse section view designates the area enclosed between the profile run of the main rotor (HR) between two adjacent apex points H5 and the tip circle KK₂.

11. Rotor pair according to one of claims 1 to 10, **characterized in that** for a blowhole/profile gap length factor µₗ^{∗}µ_{Bl} $0.1 % \leq {μ}_{l} * {μ}_{Bl} \leq 1.72 %$
is observed with ${μ}_{l} = \frac{{l}_{sp}}{{PT}_{1}} ,$
wherein lₛₚ designates the length of the profile engagement gap of a tooth gap of the secondary rotor and PT₁ designates the profile depth of the secondary rotor with PT₁=rk₁-rf₁
and ${μ}_{Bl} = \frac{{A}_{Bl}}{A 6 + A 7} ∗ 100 \left[%\right] ,$
wherein A_{Bl} designates an absolute blowhole area and A6 and A7 designate profile areas of the secondary rotor (NR) or the main rotor (HR), wherein the area A6 in a transverse section view designates the area enclosed between the profile run of the secondary rotor (NR) between two adjacent apex points F5 and the tip circle KK₁ and the area A7 in a transverse section view designates the area enclosed between the profile run of the main rotor (HR) between two adjacent apex points H5 and the tip circle KK₂.

12. Rotor pair according to one of claims 1 to 11, **characterized in that** main rotor (HR) and secondary rotor (NR) are formed and matched to each other such that dry compression with a pressure ratio Π of up to 5, in particular with a pressure ratio Π of greater than 1 and up to 5, or alternatively a fluid-injected compression with a pressure ratio Π of up to 16, in particular with a pressure ratio Π of greater than 1 and up to 16, is achievable, wherein the pressure ratio is the ratio of final compression pressure to intake pressure.

13. Rotor pair according to one of claims 1 to 12, **characterized in that**, in the case of dry compression, the main rotor is formed to be operable at a circumferential speed in a range from 20 to 100 m/s relative to a tip circle KK₂ and, in the case of fluid-injected compression, the main rotor is formed to be operable at a circumferential speed in a range from 5 to 50 m/s relative to a tip circle KK₂.

14. Rotor pair according to one of claims 1 to 13, **characterized in that**, for a diameter ratio defined by the ratio of the tip radii of main rotor (HR) and secondary rotor (NR) ${D}_{v} = \frac{{Dk}_{2}}{{Dk}_{1}} = \frac{{rk}_{2}}{{rk}_{1}}$ $1.195 \leq {D}_{v} \leq 1.33$ is observed, wherein Dk₁ designates the diameter of the tip circle KK₁ of the secondary rotor (NR) and DK₂ designates the diameter of the tip circle KK₂ of the main rotor (HR).

15. Rotor pair according to one of claims 1 to 14, **characterized in that**, in a transverse section view, the arc lengths b(r), extending within a tooth of the secondary rotor, of the respectively associated concentric circular arcs with the radius rf₁<r<rk₁ and the common center defined by the axis C1 are in each case bounded by the leading tooth flank Fᵥ and the trailing tooth flank F_{N} and the arc lengths b(r) decrease monotonically as the radius r increases.

16. Rotor pair according to one of claims 1 to 15, **characterized in that** the transverse section design of the secondary rotor (NR) is carried out in such a way that the effective direction of the torque resulting from a reference pressure on the partial surface of the secondary rotor bounding a working chamber is directed counter to the direction of rotation of the secondary rotor.

17. Rotor pair according to one of claims 1 to 16, **characterized in that** main rotor (HR) and secondary rotor (NR) are formed for conveying air or inert gases, such as helium or nitrogen, and are matched to each other.

18. Rotor pair according to one of claims 1 to 17, **characterized in that**, in a transverse section view, the profile of a tooth of the secondary rotor is of asymmetrical design relative to the radial beam R drawn from the center defined by the axis C1 through the apex point F5.

19. Rotor pair according to one of claims 1 to 18, **characterized in that** in a transverse section view a point C is defined on the connecting path (C1C2) between the first axis (C1) and the second axis (C2), where the pitch circles WK₁ of the secondary rotor (NR) and WK₂ of the main rotor (HR) touch, **in that** K5 defines the point of intersection of the root circle FK₁ of the secondary rotor (NR) with the connecting path (*̅C̅*̅1̅*̅C̅*̅2̅), wherein r₁ is the distance between K5 and C,
and **in that** K4 denotes the point on the suction-side part of the line of contact which is furthest from the connecting path *̅C̅*̅1̅*̅C̅*̅2̅ between C1 and C2, wherein r₂ is the distance between K4 and C, and wherein the following applies: $0.9 \leq \frac{{r}_{1}}{{r}_{2}} \leq 0.875 \times \frac{{z}_{1}}{{z}_{1}} + 0.22$
with z₁: number of teeth of the secondary rotor (NR) and z₂: number of teeth of the main rotor (HR).

20. Rotor pair according to one of claims 1 to 19, **characterized in that** for a rotor length ratio L_{HR}/a applies: $0.85 * \left({z}_{1}/{z}_{2}\right) + 0.67 \leq {L}_{HR} / a \leq 1.26 * \left({z}_{1}/{z}_{2}\right) + 1.18 ,$
preferably 0.89^{∗}(z₁/z₂)+0.94≤L_{HR}/a≤1.05^{∗}(z₁/z₂)+1.22,
with z₁: number of teeth of the secondary rotor (NR) and z₂: number of teeth of the main rotor (HR), wherein the rotor length ratio L_{HR}/a indicates the ratio of the rotor length L_{HR} to the center distance a, and rotor length L_{HR} is the distance between the suction-side main-rotor rotor end face and the pressure-side main-rotor rotor end face.

21. Rotor pair according to one of claims 1 to 14, **characterized in that**, in a transverse section view, the tooth profile of the secondary rotor (NR) at its radially outer section follows in sections a circular arc ARC₁ with radius rk₁, i.e. a plurality of points of the leading tooth flank Fᵥ and of the trailing tooth flank F_{N} lie on the circular arc with radius rk₁ about the center defined by the axis C1, wherein preferably the circular arc ARC₁ encloses an angle relative to the axis C1 of between 0.5° and 5°, further preferably between 0.5° and 2.5°, wherein F10 is the point on the leading tooth flank on said circular arc which is furthest away from F5, and
wherein the radial beam R₁₀ drawn between F10 and the center of the secondary rotor (NR) defined by the axis C1 touches the leading tooth flank Fᵥ in at least one point or intersects it in two points.

22. Compressor block, comprising a compressor housing (15) and a rotor pair according to one of claims 1 to 21, wherein the rotor pair comprises a main rotor (HR) and a secondary rotor (NR) which are each rotatably mounted in the compressor housing (15).

23. Compressor block according to claim 22, **characterized in that** the transverse section design is made in such a way that the working chamber formed between the tooth profiles of the main rotor (HR) and the secondary rotor (NR) can be pushed out substantially completely into the pressure window.

24. Compressor block according to claim 22 or 23, **characterized in that** one shaft end of the main rotor is led out of the compressor housing and is formed for connection to a drive, wherein preferably both shaft ends of the secondary rotor are completely accommodated within the compressor housing.

## Revendications

1. Paire de rotors pour un bloc compresseur d'une machine à vis, la paire de rotors étant constituée d'un rotor secondaire (NR) tournant autour d'un premier axe (C1) et d'un rotor principal (HR) tournant autour d'un deuxième axe (C2),
le nombre de dents (z₂) du rotor principal (HR) étant de 4 et le nombre de dents (z₁) du rotor secondaire (NR) étant de 5, la profondeur relative de profil du rotor secondaire ${PT}_{rel} = \frac{{rk}_{1} - {rf}_{1}}{{rk}_{1}}$
étant d'au moins 0,515 et d'au plus 0,58, rk₁ étant un rayon de cercle de tête tracé autour de la circonférence extérieure du rotor secondaire (NR) et rf₁ un rayon de cercle de pied s'appliquant au fond de profil du rotor secondaire,
le rapport entre l'entraxe a du premier axe (C1) et du deuxième axe (C2) et le rayon de tête rk₁ $\frac{a}{{rk}_{1}}$
étant d'au moins 1,683 et d'au plus 1,836, de préférence d'au plus 1,782,
le rotor principal étant réalisé avec un angle d'enroulement Φ_{HR}, qui est tel que 320° ≤ Φ_{HR} ≤ 360°, et un rapport de longueur de rotor L_{HR}/a étant tel que : $1,4 \leq {L}_{HR} / a \leq 3,3 ,$
le rapport de longueur du rotor étant formé par le rapport entre la longueur de rotor L_{HR} du rotor principal et l'entraxe a, et la longueur du rotor L_{HR} du rotor principal étant formée par la distance entre une surface frontale de rotor du rotor principal côté aspiration et une surface frontale de rotor du rotor principal côté pression opposée.

2. Paire de rotors selon la revendication 1, **caractérisée en ce que**, dans une observation en coupe frontale, des arcs de cercle B₂₅, B₅₀, B₇₅ s'étendant à l'intérieur d'une dent de rotor secondaire, dont le centre commun est C1 sont définis, le rayon r₂₅ de B₂₅ ayant la valeur rf₁+0,25*(rk₁-rf₁), le rayon r₅₀ de B₅₀ ayant la valeur rf₁+0,5*(rk₁-rf₁) et le rayon r₇₅ de B₇₅ ayant la valeur rf₁+0, 75* (rk₁-rf₁), et les arcs de cercle B₂₅, B₅₀, B₇₅ étant respectivement limités par le flanc de dent antérieur F_{V} et le flanc de dent postérieur F_{N},
des rapports d'épaisseur de dent étant définis comme des rapports des longueurs d'arc b₂₅, b₅₀, b₇₅ des arcs de cercle B₂₅, B₅₀, B₇₅ avec ε₁ = b₅₀/b₂₅ et ε₂ = b₇₅/b₂₅, et les dimensions suivantes étant respectées :
0,75 ≤ ε₁ ≤ 0,85 et/ou 0,65 ≤ ε₂ ≤ 0,74.

3. Paire de rotors selon la revendication 1 ou 2, **caractérisée en ce que**, dans une observation en coupe frontale, entre la dent observée du rotor secondaire (NR) et la dent respectivement voisine du rotor secondaire (NR) sont définis des pieds F1 et F2 et, au point radialement le plus extérieur de la dent, un sommet F5,
un triangle D_{Z} étant défini par F1, F2 et F5, et
dans une zone radialement extérieure, la dent dépassant du triangle D_{Z} d'une surface A1 par son flanc de dent antérieur F_{V} formé entre F5 et F2 et d'une surface A2 par son flanc de dent postérieur F_{N} formé entre F1 et F5, et
6 ≤ A2/A1 ≤ 15 étant respecté.

4. Paire de rotors selon l'une des revendications 1 à 3, **caractérisée en ce que**, dans une observation en coupe frontale, entre la dent observée du rotor secondaire (NR) et la dent respectivement voisine du rotor secondaire (NR) sont définis des pieds F1 et F2 et, au point radialement le plus extérieur de la dent, un sommet F5,
un triangle D_{Z} étant défini par F1, F2 et F5, et
le flanc de dent antérieur F_{V} formé entre F5 et F2 dépassant, dans une zone radialement extérieure de la dent, le triangle D_{Z} d'une surface A1 et, dans une zone radialement intérieure, étant en retrait par rapport au triangle D_{Z} d'une surface A3, et
9,0 ≤ A3/A1 ≤ 18 étant respecté.

5. Paire de rotors selon l'une des revendications 1 à 4, **caractérisée en ce que**, dans une observation en coupe frontale, entre la dent observée du rotor secondaire (NR) et la dent respectivement voisine du rotor secondaire (NR) sont définis des pieds F1 et F2 et, au point radialement le plus extérieur de la dent, un sommet F5,
un triangle D_{Z} étant défini par F1, F2 et F5, et
le flanc de dent antérieur F_{V} formé entre F5 et F2 dépassant du triangle D_{Z} d'une surface A1 dans une zone radialement extérieure de la dent,
la dent elle-même présentant une surface de section transversale A0 limitée par l'arc de cercle B s'étendant entre F1 et F2 autour du centre défini par l'axe C1 et
1,5 % ≤ A1/A0 ≤ 3,5 % étant respecté.

6. Paire de rotors selon l'une des revendications 1 à 5, **caractérisée en ce que**, dans une observation en coupe frontale, entre la dent observée du rotor secondaire (NR) et la dent respectivement voisine du rotor secondaire (NR) sont définis des pieds F1 et F2 et, au point radialement le plus extérieur de la dent, un sommet F5,
l'arc de cercle B s'étendant entre F1 et F2 autour du centre défini par l'axe C1 définissant un angle de division de dent γ correspondant à 360°/nombre de dents du rotor secondaire NR,
un point F11 étant défini sur le demi-arc de cercle B entre F1 et F2,
un rayon radial R tracé depuis le centre du rotor secondaire (NR) défini par l'axe C1 et passant par le sommet F5 coupant l'arc de cercle B en un point F12,
un angle de décalage β étant défini par le décalage de F11 à F12 observé dans le sens de rotation du rotor secondaire (NR), et $14 % \leq δ \leq 18 %$
étant respecté, avec $δ = \frac{β}{γ} ∗ 100 \left[%\right] .$

7. Paire de rotors selon l'une des revendications 1 à 6, **caractérisée en ce que**, dans une observation en coupe frontale, le flanc de dent postérieur F_{N} formé entre F1 et F5 d'une dent du rotor secondaire (NR) présente une part de longueur convexe d'au moins 55 % et d'au plus 95 %.

8. Paire de rotors selon l'une des revendications 1 à 7, **caractérisée en ce que**, dans une observation en coupe frontale, le rayon radial tracé par l'axe C1 du rotor secondaire (NR) et passant par F5 divise le profil de dent en une part de surface A5 associée au flanc de dent antérieur F_{V} et une part de surface A4 associée au flanc de dent postérieur F_{N}, et $4 \leq A 4 / A 5 \leq 9$ étant respecté.

9. Paire de rotors selon l'une des revendications 1 à 8, **caractérisée en ce que** le rotor principal HR est réalisé avec un angle d'enroulement Φ_{HR} tel que : 330° ≤ Φ_{HR} ≤ 360°.

10. Paire de rotors selon l'une des revendications 1 à 9, **caractérisée en ce qu'**un facteur de trou de soufflage µ_{Bl} est au moins égal à 0,02 % et au plus égal à 0,4 %, de préférence au plus égal à 0,25 %, où ${μ}_{Bl} = \frac{{A}_{Bl}}{A 6 + A 7} ∗ 100 \left[%\right]$ et
A_{Bl} désignant une surface absolue de trou de soufflage côté pression et A6 et A7 désignant des surfaces d'entredent du rotor secondaire NR, respectivement du rotor principal (HR), la surface A6 désignant, dans une observation en coupe frontale, la surface incluse entre le tracé de profil du rotor secondaire (NR) entre deux sommets F5 voisins et le cercle de tête KK₁ et la surface A7 désignant, dans une observation en coupe frontale, la surface incluse entre le tracé de profil du rotor principal (HR) entre deux sommets H5 voisins et le cercle de tête KK₂.

11. Paire de rotors selon l'une des revendications 1 à 10, **caractérisée en ce que**, pour un facteur de trou de soufflage/longueur de fente de profil µₗ * µ_{Bl} $0,1 % \leq {μ}_{l} * {μ}_{Bl} \leq 1,72 %$ est respecté avec ${μ}_{l} = \frac{{l}_{sp}}{{PT}_{1}}$ où lₛₚ désigne la longueur de la fente d'engrènement de profil d'un entredent du rotor secondaire et PT₁ la profondeur de profil du rotor secondaire avec PT₁ = rk₁ - rf₁ et ${μ}_{Bl} = \frac{{A}_{Bl}}{A 6 + A 7} ∗ 100 \left[%\right]$ A_{Bl} désignant une surface absolue de trou de soufflage et A6 et A7 désignant des surfaces de profil du rotor secondaire (NR), respectivement du rotor principal (HR), la surface A6 désignant, dans une observation en coupe frontale, la surface incluse entre le tracé de profil du rotor secondaire (NR) entre deux sommets F5 voisins et le cercle de tête KK₁ et la surface A7 désignant, dans une observation en coupe frontale, la surface incluse entre le tracé de profil du rotor principal (HR) entre deux sommets H5 voisins et le cercle de tête KK₂.

12. Paire de rotors selon l'une des revendications 1 à 11, **caractérisée en ce que** le rotor principal (HR) et le rotor secondaire (NR) sont réalisés et adaptés l'un à l'autre de telle sorte qu'il est possible d'obtenir une compression à sec avec un rapport de pression Π allant jusqu'à 5, en particulier avec un rapport de pression Π supérieur à 1 et allant jusqu'à 5, ou en variante une compression à injection de fluide avec un rapport de pression Π allant jusqu'à 16, en particulier avec un rapport de pression Π supérieur à 1 et allant jusqu'à 16, le rapport de pression étant le rapport entre la pression finale de compression et la pression d'aspiration.

13. Paire de rotors selon l'une des revendications 1 à 12, **caractérisée en ce que**, dans le cas d'une compression à sec, le rotor principal est réalisé de manière à pouvoir fonctionner à une vitesse circonférentielle comprise dans une plage de 20 à 100 m/s par rapport à un cercle de tête KK₂ et, dans le cas d'une compression à injection de fluide, le rotor principal peut fonctionner à une vitesse circonférentielle comprise dans une plage de 5 à 50 m/s par rapport à un cercle de tête KK₂.

14. Paire de rotors selon l'une des revendications 1 à 13, **caractérisée en ce que**, pour un rapport de diamètres défini par le rapport des rayons de cercle de tête du rotor principal (HR) et du rotor secondaire (NR) ${D}_{v} = \frac{{Dk}_{2}}{{Dk}_{1}} = \frac{{rk}_{2}}{{rk}_{1}}$ $1,195 \leq {D}_{v} \leq 1,33$ est respecté, Dk₁ désignant le diamètre du cercle de tête KK₁ du rotor secondaire (NR) et DK₂ le diamètre du cercle de tête KK₂ du rotor principal (HR).

15. Paire de rotors selon l'une des revendications 1 à 14, **caractérisée en ce que**, dans une observation en coupe frontale, les longueurs d'arc b(r), s'étendant à l'intérieur d'une dent du rotor secondaire, des arcs de cercle concentriques respectivement associés, de rayon rf₁ < r < rk₁ et de centre commun défini par l'axe C1, sont respectivement limitées par le flanc de dent antérieur F_{V} et le flanc de dent postérieur F_{N}, et les longueurs d'arc b(r) diminuent de manière monotone lorsque le rayon r augmente.

16. Paire de rotors selon l'une des revendications 1 à 15, **caractérisée en ce que** la configuration en coupe frontale du rotor secondaire (NR) est telle que le sens d'action du couple de rotation, qui résulte d'une pression de référence sur la surface partielle du rotor secondaire délimitant une chambre de travail, est dirigé en sens inverse du sens de rotation du rotor secondaire.

17. Paire de rotors selon l'une des revendications 1 à 16, **caractérisée en ce que** le rotor principal (HR) et le rotor secondaire (NR) sont réalisés et adaptés l'un à l'autre pour transporter de l'air ou des gaz inertes, tels que l'hélium ou l'azote.

18. Paire de rotors selon l'une des revendications 1 à 17, **caractérisée en ce que**, dans observation en coupe frontale, le profil d'une dent du rotor secondaire est réalisé de manière asymétrique par rapport au rayon radial R tracé à partir du centre, qui est défini par l'axe C1, et passe par le sommet F5.

19. Paire de rotors selon l'une des revendications 1 à 18, **caractérisée en ce que**, dans une observation en coupe frontale, un point C est défini sur le trajet de liaison (***̅C̅*̅1̅*̅C̅*̅2̅**) entre le premier axe (C1) et le deuxième axe (C2), où les cercles primitifs WK₁ du rotor secondaire (NR) et WK₂ du rotor principal (HR) se touchent, que K5 définit le point d'intersection du cercle de pied FK₁ du rotor secondaire (NR) avec le trajet de liaison (***̅C̅*̅1̅*̅C̅*̅2̅**), r₁ mesurant la distance entre K5 et C,
et que K4 désigne le point de la partie côté aspiration de la ligne d'engrènement qui est le plus éloigné du trajet de liaison (*̅C̅*̅1̅*̅C̅*̅2̅) entre C1 et C2, r₂ mesurant la distance entre K4 et C, et où : $0,9 \leq \frac{{r}_{1}}{{r}_{2}} \leq 0,875 \times \frac{{z}_{1}}{{z}_{2}} + 0,22$
avec z₁ : nombre de dents du rotor secondaire (NR) et z₂ : nombre de dents du rotor principal (HR).

20. Paire de rotors selon l'une des revendications 1 à 19, **caractérisée en ce que** pour un rapport de longueur de rotor L_{HR}/a, on a : $0,85 * \left({z}_{1}/{z}_{2}\right) + 0,67 \leq {L}_{HR} / a \leq 1 ,26* \left({z}_{1}/{z}_{2}\right) + 1,18 ,$ de préférence $0,89 * \left({z}_{1}/{z}_{2}\right) + 0,94 {L}_{HR} / a \leq 1 ,05* \left({z}_{1}/{z}_{2}\right) + 1,22 ,$ avec z₁ : nombre de dents du rotor secondaire (NR) et z₂ : nombre de dents du rotor principal (HR), le rapport de longueur de rotor L_{HR}/a étant le rapport entre la longueur du rotor L_{HR} et l'entraxe a, et la longueur du rotor L_{HR} étant la distance entre la surface frontale de rotor du rotor principal côté aspiration et la surface frontale de rotor du rotor principal côté pression.

21. Paire de rotors selon l'une des revendications 1 à 14, **caractérisée en ce que**, dans une observation en coupe frontale, le profil de dent du rotor secondaire (NR) suit par parties, sur sa partie radialement extérieure, un arc de cercle ARC₁ de rayon rk₁, c'est-à-dire que plusieurs points du flanc de dent antérieur F_{V} et du flanc de dent postérieur F_{N} se situent sur l'arc de cercle de rayon rk₁ autour du centre défini par l'axe C1, l'arc de cercle ARC₁ formant de préférence un angle par rapport à l'axe C1 compris entre 0,5° et 5°, plus préférentiellement entre 0,5° et 2,5°,
F10 étant le point le plus éloigné de F5 sur le flanc de dent antérieur sur cet arc de cercle et
le rayon radial R₁₀ tracé entre F10 et le centre du rotor secondaire (NR) défini par l'axe C1 touchant le flanc de dent antérieur F_{V} en au moins un point ou le coupant en deux points.

22. Bloc compresseur comprenant un carter de compresseur (15) ainsi qu'une paire de rotors selon l'une des revendications 1 à 21, la paire de rotors comprenant un rotor principal (HR) et un rotor secondaire (NR) montés chacun rotatif dans le carter de compresseur (15).

23. Bloc compresseur selon la revendication 22, **caractérisé en ce que** la configuration en coupe frontale est telle que la chambre de travail formée entre les profils de dents du rotor principal (HR) et du rotor secondaire (NR) peut être repoussée en principe complètement dans la fenêtre de pression.

24. Bloc compresseur selon la revendication 22 ou 23, **caractérisé en ce qu'**un bout d'arbre du rotor principal sort du carter de compresseur et est réalisé pour être relié à un entraînement, les deux bouts d'arbre du rotor secondaire étant de préférence entièrement logés à l'intérieur du carter de compresseur.
